# EUROPÄISCHE PATENTSCHRIFT

(11) **EP 1 249 535 B1**
(45) Veröffentlichungstag und Bekanntmachung des Hinweises auf die Patenterteilung: **31.08.2005**
(21) Anmeldenummer: 02005672.7
(22) Anmeldetag: 12.03.2002
(51) Int. Cl.: E01B 27/00, E01B 27/06

(54) **Förder- und Silo-Waggon, Verfahren zur Aufnahme, Zwischenspeicherung und Abgabe von Materialien**
Wagon for conveying and storing, method for removing, storing and distributing materials
Wagon pour transporter et stocker, méthode pour enlever, stocker et distribuer des matériaux

(30) Priorität: 12.04.2001 DE 10118393
(43) Veröffentlichungstag der Anmeldung: 16.10.2002
(73) Patentinhaber: GSG Knape Gleissanierung GmbH, 85551 Kirchheim b. München (DE)
(72) Erfinder: Bieger, Friedhelm, 65474 Bischofsheim (DE)
(74) Vertreter: Jordan, Volker Otto Wilhelm

(56) Entgegenhaltungen:
- DD-A- 249 298
- US-A- 5 151 002

## Beschreibung

Die Erfindung betrifft einen schienengängigen Förder- und Silo-Waggon zum Fördern und Speichern von Schüttgut, mit einem waggoneigenen Aufnahmekasten, der zur Speicherung von Schüttgut geeignet ist und in einem Bodenbereich eine waggoneigene Materialfördereinrichtung aufweist, wobei über wenigstens einen Schüttgut-Empfangsbereich von einem Waggonende her Schüttgut in den Aufnahmekasten eingebbar ist, in den Aufnahmekasten eingegebenes Schüttgut mittels der Materialfördereinrichtung längs dem Förder- und Silo-Waggon in Richtung zum anderen Waggonende transportierbar ist und über wenigstens eine Übergabeeinrichtung Schüttgut am anderen Waggonende aus dem Aufnahmekasten abgebbar ist, ggf. in einen Schüttgut-Empfangsbereich eines zugeordneten weiteren Förder- und Silo-Waggon entsprechender Bauart.

Die Erfindung betrifft ferner einen Transportzug oder Gleisbehandlungszug, umfassend wenigstens einen derartigen Förder- und Silo-Waggon. Die Erfindung betrifft ferner ein Verfahren zur Versorgung einer Gleisbaustelle mit Gleisbaumaterialien unter Verwendung eines derartigen Transportzugs bzw. Gleisbehandlungszugs sowie ein Verfahren zur Aufnahme-Zwischenspeicherung und ggf. Abfuhr von Materialien an bzw. von einerGleisbaustelle unter Verwendung eines derartigen Transportzugs bzw. Gleisbehandlungszugs.

Ein schienengängiger Förder- und Silo-Waggon der angesprochenen Art, ein Transportzug bzw. Gleisbehandlungszug der angesprochenen Art und Verfahren wie angesprochen sind aus der DE 32 19 025 C2 und der EP 0 096 236 B2 bekannt. Der bekannte schienengängige Förder- und Silo-Waggon, der hier im Folgenden auch als "Transportwaggon" bezeichnet wird, weist genau einen waggoneigenen Aufnahmekasten auf. Die Ausbildung des bekannten Waggons ermöglicht die Weitergabe des auf dem Waggon geförderten oder gespeicherten Materials an einen benachbarten Waggon, wobei der Transportwaggon wahlweise für den reinen Förderbetrieb zu einem anschließenden, zum Abtransport dienenden Transportwaggon bzw. in Richtung zur Gleisbaustelle oder zur Materialspeicherung verwendet werden kann. In der Praxis wurde der Waggon in erster Linie zum Abtransport von Materialien von einer Gleisbaustelle verwendet. Er ermöglicht beispielsweise einen kontinuierlichen Be- und Entladezyklus betreffend den Materialabtransport, und zwar insbesondere entsprechend dem Arbeitsvorschub einer längs einer Gleisstrecke wandernden Gleisbaustelle bei der Gleisbetterneuerung oder Planumsverbesserung. Es wird als Beispiel auf eine von der GSG Knape Gleissanierung GmbH bzw. der Firma Europool praktizierte Art der Gleissanierung unter Einsatz einer sogenannten Planumsverbesserungsmaschine (etwa Typ PM 200) und von den angesprochenen Förder- und Silo-Waggons entsprechenden "Material-Förder- und Siloeinheiten" etwa Typ MFS 40 (System Plasser - Knape) verwiesen.

Ausgehend vom Oberbegriff des Anspruchs 1, der sich auf die US-A-5 151 002 stützt, schlägt die Erfindung vor, die Aufnahmekästen übereinander anzuordnen.

Die Erfindung schlägt somit vor, den Förder- und Silo-Waggon mit wenigstens einem weiteren Aufnahmekasten auszuführen, der zur Speicherung von Schüttgut geeignet ist und in einem Bodenbereich eine waggoneigene weitere Materialfördereinrichtung aufweist, wobei über wenigstens einen weiteren Schüttgut-Empfangsbereich von einem Waggonende her Schüttgut in den weiteren Aufnahmekasten eingebbar ist, in den weiteren Aufnahmekasten eingegebenes Schüttgut mittels der weiteren Materialfördereinrichtung längs dem Förder- und Silo-Waggon in Richtung zum anderen Waggonende transportierbar ist und über wenigstens eine weitere Übergabeeinrichtung Schüttgut am anderen Waggonende aus dem Aufnahmekasten abgebbar ist, ggf. in einen weiteren Schüttgut-Empfangsbereich eines/des zugeordneten weiteren Förder- und Silo-Waggon entsprechender Bauart. Es wird insbesondere daran gedacht, den schienengängigen Förder- und Silo-Waggon mit einem ersten und einem zweiten Aufnahmekasten zu versehen, die jeweils zur Speicherung von Schüttgut geeignet sind und in einem Bodenbereich eine waggoneigene erste bzw. zweite Materialfördereinrichtung aufweisen, wobei über wenigstens einen ersten bzw. zweiten Schüttgut-Empfangsbereich von einem Waggonende her Schüttgut in den ersten bzw. zweiten Aufnahmekasten eingebbar ist, in den ersten bzw. zweiten Aufnahmekasten eingegebenes Schüttgut mittels der ersten bzw. zweiten Materialfördereinrichtung längs dem Förder- und Silo-Waggon in Richtung zum anderen Waggonende transportierbar ist und über wenigstens eine erste bzw. zweite Übergabeeinrichtung Schüttgut am anderen Waggonende aus dem Aufnahmekasten abgebbar ist, ggf. in einen ersten bzw. zweiten Schüttgut-Empfangsbereich eines/des zugeordneten weiteren Förder- und Silo-Waggon entsprechender Bauart. Für manche Anwendungen kann es zweckmäßig sein, wenn der erfindungsgemäße Förder- und Silo-Waggon zusätzlich wenigstens einen weiteren, entsprechend ausgebildeten Aufnahmekasten aufweist.

Der Erfindung liegt die Erkenntnis zugrunde, dass es insbesondere betreffend die Versorgung einer Gleisbaustelle mit benötigtem Material bzw. Materialien, aber auch betreffend die Aufnahme, Zwischenspeicherung und ggf. Abfuhr von Materialien an bzw. von der Gleisbaustelle zweckmäßig sein kann, zwei verschiedene Materialien oder Materialfraktionen voneinander gesondert, aber zeitlich parallel (gleichzeitig) zuzuführen bzw. zuführen zu können bzw. aufzunehmen bzw. aufnehmen zu können. Es wird hierdurch eine wesentlich größere Flexibilität erreicht und die Produktivität im Zusammenhang mit den Materialflüssen und damit letztlich auch betreffend den Arbeitsfortschritt einer Gleisbaustelle selbst kann hierdurch wesentlich gesteigert werden.

Im Stand der Technik ist es durchaus bekannt, im Zusammenhang mit Gleisbauarbeiten Waggons einzusetzen, die mit mehreren Förderbändern ausgerüstet sind, um verschiedene Materialien zu transportieren. Derartige Förderbänder bzw. Waggons haben aber keine Silofunktion, können also keine Materialien in technisch relevanten Mengen zwischenspeichern. Demgegenüber weisen die erfindungsgemäßen Förder- und Silo-Waggons Aufnahmekästen auf, die technisch relevante Mengen an Materialien zwischenspeichern können, wie dies auch durch den Begriffsteil "Silo" in der Gattungsbezeichnung ausgedrückt ist. Im Hinblick auf die Zwischenspeicherfunktion wird die Materialfördergeschwindigkeit zumindest einer der Materialfördereinrichtungen, vorzugsweisealler Materialfördereinrichtungen des Waggons, zwischen einem größeren Wert für Förderbetrieb und einem kleineren Wert für Speicherbetrieb verstellbar sein, vorzugsweise unabhängig voneinander für die Materialfördereinrichtungen oder/und zumindest bereichsweise kontinuierlich.

Die Übergabeeinrichtungen können jeweils einen über das Waggonende auskragenden, gegenüber der betreffenden Materialfördereinrichtung gesonderten Förderer, vorzugsweise Endlosförderer, aufweisen. Der Förderer ist mit einem oberen Abgabeende über einem zugeordneten Schüttgut-Empfangsbereich eines weiteren Förder- und Silo-Waggons entsprechender Bauart angeordnet oder kann so angeordnet werden, um Schüttgut in den zugeordneten Aufnahmekasten des weiteren Förder- und Silo-Waggons entsprechender Bauart zu übergeben.

Für die meisten Anwendungen wird es ausreichen, wenn die Materialfördereinrichtungen des Waggons alle mit der gleichen Förderrichtung längs dem Förder- und Silo-Waggons betrieben werden, so dass es insoweit ausreicht, wenn der Waggon nur ausschließlich in dieser Art betreibbar ist. Eine hohe Flexibilität hinsichtlich der Materialflüsse kann aber dadurch erreicht werden, dass die Materialfördereinrichtungen in einem dementsprechenden Waggon-Betriebsmodus mit verschiedenen Förderrichtungen längs dem Förder- und Silo-Waggons betreibbar sind. Hohe Flexibilität wird insbesondere auch dann erreicht, wenn die Materialfördereinrichtungen mit wechselnden Förderrichtungen längs der Förder- und Silo-Waggons betreibbar sind.

Im Hinblick auf die ggf. vorgesehene Umstellbarkeit der Förderrichtung wenigstens einer der Materialfördereinrichtungen wird ergänzend vorgeschlagen, dass der Förder- und Silo-Waggon wenigstens eine entsprechend einer ausgewählten Förderrichtung der betreffenden Materialfördereinrichtung verstellbare oder umbaubare Übergabeeinrichtung (erste bzw. zweite bzw. weitere Übergabeeinrichtung) in einem Endbereich oder in beiden Endbereichen des Waggons aufweist. Dabei kann eine dem betreffenden Aufnahmekasten zugeordnete Übergabeeinrichtung entsprechend der ausgewählten Förderrichtung von einem Endbereich des Waggons abbaubar und am anderen Endbereich des Waggons anbaubar sein.

Eine vorteilhafte Ausgestaltung des Förder- und Silo-Waggons zeichnet sich dadurch aus, dass die Aufnahmekästen übereinander angeordnet sind. Weiterbildend wird vorgeschlagen, dass zumindest ein obererAufnahmekasten höhenverstellbar ist, um seine und die Aufnahmekapazität eines unterhalb dieses Aufnahmekastens angeordneten Aufnahmekastens zu variieren. Hierdurch wird es möglich, die Aufnahmekapazität eines ausgewählten Aufnahmekastens gemäß dem Materialspeicherbedarf einzustellen, wobei die Aufnahmekapazität dieses Aufnahmekastens ggf. zu Lasten der Aufnahmekapazität eines anderen Aufnahmekastens vergrößert wird, wobei im Extremfall der andere Aufnahmekasten und dessen Materialfördereinrichtung im Falle einer stark reduzierten Aufnahmekapazität ggf. in erster Linie als Materialfördermittel und weniger als Speichermittel eingesetzt werden kann.

Eine vorteilhafte Konstruktion des Waggons zeichnet sich dadurch aus, dass wenigstens einer der Aufnahmekästen zumindest in einem unteren Bereich von einer ggf. höhenverstellbaren Aufnahmewanne gebildet ist, die einen Wannenboden und sich an den Wannenboden anschließende Wannen-Seitenwandungen aufweist. Dabei kann der Wannenboden von einem Obertrum eines Förderbands (ggf. in Form eines Schuppenbands) der betreffenden Materialfördereinrichtung gebildet sein oder der Wannenboden kann das Obertrum aufweisen.

Ferner wird vorgeschlagen, dass wenigstens einer der Aufnahmekästen zumindest in einem oberen Bereich von Waggon-Seitenwänden gebildet ist, ggf. in Abhängigkeit von einer relativen Lage übereinander angeordneter Aufnahmekästen im Falle der angesprochenen Höhenverstellbarkeit.

Um Baulänge des Waggons einzusparen bzw. optimal im Hinblick auf die Materialspeicherung auszunutzen oder/und im Hinblick auf einen möglichst niedrigen Schwerpunkt des Waggons wird vorgeschlagen, dass Antriebseinrichtungen zum Antrieb der Materialfördereinrichtungen und der Übergabeeinrichtungen zumindest zum Teil in einem unteren Bereich des Waggons in der Art von Unterflur-Aggregaten angeordnet sind.

Der Förder- und Silo-Waggon kann eine Überwachungsinstallation aufweisen zur Überwachung der Aufnahmekästen oder/und deren Materialfördereinrichtungen oder/und der zugeordneten Übereingabeeinrichtungen auf Grundlage von durch eine Sensoranordnung abgegebenen Messsignalen oder/und auf Grundlage von von einer Videokameraanordnung abgegebenen Videosignalen, wobei die Überwachungsinstallation vorzugsweise eine Mehrzahl von zu überwachenden Stellen zugeordneten Videokameras umfasst. Eine derartige Überwachungsinstallation ermöglicht eine zuverlässige Überwachung selbst dann, wenn etwa im Falle der übereinander angeordneten Aufnahmekästen eine direkte Einsicht in die Aufnahmekästen bzw. auf relevante Stellen nicht mehr so einfach möglich ist.

Der Waggon kann einen Führerstand aufweisen und an einem zugeordneten, gegenüber dem Waggon externen Führerstand anschließbar sein. Im Falle der angesprochenen Überwachungsinstallation kann der Führerstand die Messsignale bzw. Videosignale empfangen. Von einem zentralen Führerstand lassen sich mehrere Förder- und Silo-Waggons und ggf. andere Einrichtungen, etwa eine Gleisbehandlungseinrichtung eines Gleisbehandlungszugs, synchron überwachen und steuern.

Wie schon angesprochen, betrifft die Erfindung auch einen Transportzug für Schüttgutmaterial. Erfindungsgemäß wird vorgeschlagen, dass dieser wenigstens einen, vorzugsweise wenigstens zwei erfindungsgemäße Förder- und Silo-Waggons aufweist.

Es wird insbesondere daran gedacht, dass der Transportzug in einer Waggonreihe wenigstens zwei unmittelbar benachbarte Förder- und Silo-Waggons nach der Erfindung aufweist, und dass zwischen diesen Waggons mittels der Übergabeeinrichtungen Material bzw. Materialien zumindest in einer Richtung längs der Waggonreihe förderbar sind, und zwar zwischen einander zugeordneten Aufnahmekästen der betreffenden Förder- und Silo-Waggons.

Die Übergabeeinrichtungen können vorteilhaft als Endlosförderer ausgebildet sein, welche von einem Materialempfangsniveau relativ zu einem jeweils zugehörigen Aufnahmekasten eines der Förder- und Silo-Waggons über das höchste Füllniveau des zugeordneten Aufnahmekasten eines anderen, unmittelbar benachbarten Förder- und Silo-Waggons ansteigen.

Der Transportzug kann ferner wenistens einen, vorzugsweise mehrere schienengängige Förder- und Silo-Waggons zum Fördern und Speichern von Schüttgut aufweisen, mit nur einem waggoneigenen Aufnahmekasten, der zur Speicherung von Schüttgut geeignet ist und in einem Bodenbereich eine waggoneigene Materialfördereinrichtung aufweist, wobei über wenigstens einen Schüttgut-Empfangsbereich von einem Waggonende her Schüttgut in den Aufnahmekasten eingebbar ist, in den ersten Aufnahmekasten eingegebenes Schüttgut mittels der Materialfördereinrichtung längs dem Förder- und Silo-Waggon in Richtung zum anderen Waggonende transportierbar ist und über wenigstens eine Übergabeeinrichtung Schüttgut am anderen Waggonende aus dem Aufnahmekasten abgebbar ist, ggf. in einen Schüttgut-Empfangsbereich eines zugeordneten weiteren Förder- und Silo-Waggon entsprechender Bauart oder in einen zugeordneten Schüttgut-Empfangsbereich eines zugeordneten weiteren Förder- und Silo-Waggon mit mehreren Aufnahmekästen, eventuell unter Vermittlung einer gesonderten Materialübergabeanordnung.

Es wird insbesondere an einen als Gleisbehandlungszug ausgebildeten Transportzug gedacht, der wenigstens eine schienengängige Gleisbehandlungseinrichtung aufweist. Die Gleisbehandlungseinrichtung, beispielsweise eine sogenannte Planumsverbesserungsmaschine, weist wenigstens eine Materialaufnahmeeinrichtung oder/und wenigstens eine Materialabgabeeinrichtung auf. Die Materialaufnahmeeinrichtung ist vorzugsweise als Aushubeinrichtung ausgeführt und umfasst ggf. mehrere Teilaushubeinrichtungen, vorzugsweise in Form von den Gleisrost umschlingenden Aushubketten.

Weiterbildend wird vorgeschlagen, dass in Arbeitsrichtung vor der Gleisbehandlungseinrichtung vorlaufend eine erste Gruppe von Förder- und Silo-Waggons und in Arbeitsrichtung hinter der Gleisbehandlungseinrichtung nachlaufend eine zweite Gruppe von Förder- und Silo-Waggons angeordnet ist, wobei die eine Gruppe zur Zwischenspeicherung und bedarfweisen Zufuhr von Gleisbaumaterial oder Gleisbaumaterialien in Form von Schüttgut zur Gleisbehandlungseinrichtung zwecks Verwendung oder Einbau an einer der Gleisbehandlungseinrichtung zugeordneten Gleisbaustelle vorgesehen ist und die andere Gruppe zur Zwischenspeicherung und ggf. zumindest teilweisen Abfuhr von an einer/der der Gleisbehandlungseinrichtung zugeordneten Gleisbaustelle aufgenommenen Gleisbaumaterial oder Gleisbaumaterialien in Form von Schüttgut oder nach Verarbeitung zu Schüttgut vorgesehen ist. In diesem Zusammenhang ist es bevorzugt, dass die eine Gruppe wenigstens einen, vorzugsweise mehrere Förder- und Silo-Waggons jeweils mit mehreren Aufnahmekästen aufweist. Ferner kann vorgesehen, sein, dass die andere Gruppe wenigstens einen, vorzugsweise mehrere Förder- und Silo-Waggons jeweils mit mehreren Aufnahmekästen aufweist.

Betreffend die eine oder/und die andere Gruppe wird weiterbildend vorgeschlagen, dass diese zusätzlich wenigstens einen Förder- und Silo-Waggon mit nur einem Aufnahmekasten oder wenigstens einen anderen Materialtransportwaggon aufweist oder dass der einen oder/und der anderen Gruppe wenigstens ein Förder- und Silo-Waggon mit nur einem Aufnahmekasten oder wenigstens ein anderer Materialtransportwaggon zugeordnet ist. Es wird insbesondere daran gedacht, dass der wenigstens eine Förder- und Silo-Waggon mit nur einem Aufnahmekasten bzw. der wenigstens eine anderer Materialtransportwaggon an dem wenigstens einen Förder- und Silo-Waggon mit mehreren Aufnahmekästen der betreffenden Gruppe vermittels einer/der Materialübergabeanordnung angeschlossen oder anschließbar ist, um von einem Förder- und Silo-Waggon mit mehreren Aufnahmekästen aus wenigstens einem der Aufnahmekästen Material zu übernehmen oder an einen Förder- und Silo-Waggon mit mehreren Aufnahmekästen Material in wenigstens einen der Aufnahmekästen zu übergeben. In der Regel wird man eine Anordnung der verschiedenen Waggons derart vorsehen, dass der wenigstens eine Förder- und Silo-Waggon mit nur einem Aufnahmekasten bzw. der wenigstens eine andere Materialtransportwaggon gegenüber dem wenigstens einen Förder- und Silo-Waggons mit mehreren Aufnahmekästen der betreffenden Gruppe von der Gleisbehandlungseinrichtung weiter entfernt angeordnet ist.

Der erfindungsgemäße Transportzug bzw. Gleisbehandlungszug kann im Rahmen eines Verfahrens zur Versorgung einer Gleisbaustelle mit Gleisbaumaterialien vorteilhaft eingesetzt werden. Für ein entsprechendes Verfahren wird nach der Erfindung vorgeschlagen, dass wenigstens ein Materialtransportwaggon dazu verwendet wird, gleichzeitig oder nacheinander und im Falle eines größeren oder andauerenden Materialbedarfs auch wiederholt wenigstens zwei verschiedene Gleisbaumaterialien oder Gleisbaumaterialfraktionen (im Folgenden ausschließlich Gleisbaumaterialien genannt) an einen endständigen Förder- und Silo-Waggon mit mehreren Aufnahmekästen des Zugs heranzutransportieren, und dass die Gleisbaumaterialien dann voneinander getrennt in einen jeweils zugeordneten Aufnahmekastens dieses Förder- und Silo-Waggons von dessen einen Waggonende her übergeben werden und in Zuglängsrichtung über wenigstens einen derartigen Förder- und Silo-Waggon hinweg transportiert werden in Richtung zur Gleisbaustelle, wobei die Gleisbaumaterialien längs eines jeweiligen Waggons durch die Materialfördereinrichtung eines jeweiligen Aufnahmekastens in Richtung zum anderen Waggonende gefördert werden und ggf. von diesem Ende sodann durch die Übergabeeinrichtung des betreffenden Aufnahmekastens in den Empfangsbereich eines zugeordneten Aufnahmekasten eines unmittelbar benachbarten weiteren derartigen Förder- und Silo-Waggons übergeben werden, und wobei die Gleisbaumaterialien in wenigstens einem der Förder- und Silo-Waggon mit mehreren Aufnahmekästen zwischengespeichert werden und entsprechend dem Bedarf an dem jeweiligen Gleisbaumaterial in Richtung zur Gleisbaustelle weiterbefördert werden.

Das erfindungsgemäße Verfahren ermöglicht die kontinuierliche und bedarfsweise Versorgung der Gleisbaustelle mit wenigstens zwei Materialien bzw. Materialfraktionen ohne großen Aufwand hinsichtlich der Logistik und Materialströme.

Im Falle mehrerer aufeinander folgender Förder- und Silo-Waggons jeweils mit mehreren Aufnahmekästen ist es zweckmäßig, zur Zwischenspeicherung der Gleisbaumaterialien zuerst einen der Gleisbaustelle näheren Waggon zu füllen. Ferner ist es etwa im Hinblick auf die Vermeidung von Verschleiß und zur Energieeinsparung zweckmäßig, dass zur Zwischenspeicherung eines Gleisbaumaterials das Material längs dem gerade zu befüllenden Förder- und Silo-Waggon mittels der Fördereinrichtung des das Material aufnehmenden Aufnahmekastens langsamer gefördert wird als auf wenigstens einem vorangehenden oder/und als - nach Abgabe aus Aufnahmekasten zur Weiterbeförderung in Richtung zur Gleisbaustelle - auf wenigstens einem nachfolgenden Förder- und Silo-Waggon.

Als Materialtransportwaggon kann ein Kübeltransportwaggon mit mehreren Materialtransportkübeln oder ein Förder- und Silo-Waggon mit nur einem Aufnahmekasten verwendet werden oder es kann als Materialtransportwaggon ebenfalls ein Förder- und Silo-Waggon mit mehreren Aufnahmekästen entsprechend den schon angesprochenen Förder- und Silo-Waggons verwendet werden.

Ein erfindungsgemäßer Transportzug bzw. Gleisbehandlungszug kann ferner vorteilahft im Rahmen eines Verfahrens zur Aufnahme, Zwischenspeicherung und ggf. Abfuhr von Materialien an bzw. von einer Gleisbaustelle verwendet werden. Für ein solches Verfahren, das ggf. in Kombination bzw. simultan zum vorstehend behandelten Verfahren zur Versorgung einer/der Gleisbaustelle mit Gleisbaumaterialien zum Einsatz kommen kann, wird erfindungsgemäß vorgeschlagen, dass mehrere verschiedene aufzunehmende oder zwischenzuspeichernde und ggf. abzuführende Materialien oder Materialfraktionen (im Folgenden ausschließlich Materialien genannt) einem Förder- und Silo-Waggon mit mehreren Aufnahmekästen zugeführt und voneinander getrennt in einen jeweils zugeordneten Aufnahmekasten dieses Förder- und Silo-Waggons von dessen einen Waggonende her übergeben werden und in diesem Förder- und Silo-Waggon oder in einem anderen derartigen Förder- und Silo-Waggon, der am erstgenannten Waggon angeschlossen ist, zwischengespeichert werden. Danach kann dann unter Verwendung wenigstens eines Materialtransportwaggons abzuführendes Material bzw. abzuführende Materialien wegtransportiert werden, wobei zum Wegtransportieren des wenigstens einen Materials das Material von Förder- und Silo-Waggon oder einem von der Gleisbaustelle entfernteren derartigen Förder- und Silo-Waggon von dem von der Gleisbaustelle ferneren Waggonende her an den Materialtransportwaggon übergeben wird, im Falle mehrere verschiedener Materialien gleichzeitig oder nacheinander und im Falle eines größeren oder andauerenden Materialabfuhrbedarfs auch wiederholt.

Im Rahmen der Erfindung ist es auch möglich, dass zwischengespeichertes Material oder zwischengespeicherte Materialien von dem Förder- und Silo-Waggon bedarfsweise wieder der Gleisbaustelle zugefördert werden, beispielsweise um das betreffende Material wieder einzubauen. Der Zwischenspeicherung des Materials oder/und der Zuführung des zwischengespeicherten Materials wieder zur Gleisbaustelle kann eine Materialbehandlung oder/und Materialaufbereitung vorausgehen, die beispielsweise durch eine in die Gleisbehandlungseinrichtung des Gleisbehandlungszugs integrierte oder dieser zugeordnete Materialbehandlungs/Aufbereitungseinrichtung erfolgen kann.

Betreffend die zwischengespeicherten bzw. zwischenzuspeichernden Materialien wird insbesondere daran gedacht, dass diese Materialien Aushubmaterialien von der Gleisbaustelle sind oder aus Aushubmaterial oder Aushubmaterialien von der Gleisbaustelle gewonnen oder aussepariert werden.

Im Falle mehrerer aufeinander folgender Förder- und Silo-Waggons jeweils mit mehreren Aufnahmekästen ist es zweckmäßig, zur Zwischenspeicherung der Materialien zuerst einen der Gleisbaustelle ferneren Waggon zu füllen.

Bei der Zwischenspeicherung ist es generell vorteilhaft, wenn zur Zwischenspeicherung eines Materials das Material längs dem gerade zu befüllenden Förder- und Silo-Waggons mittels der Fördereinrichtung des das Material aufnehmenden Aufnahmekastens langsamer gefördert wird als auf wenigstens einem vorangehenden Förder- und Silo-Waggon.

Als Materialtransportwaggon kann beispielswiese ein Kübeltransportwaggon mit mehreren Materialtransportkübeln oder ein Förder- und Silo-Waggon mit nur einem Aufnahmekasten verwendet werden. Es ist aber auch möglich, dass als Materialtransportwaggon ebenfalls ein Förder- und Silo-Waggon mit mehreren Aufnahmekästen verwendet wird.

Soweit im Rahmen der erfindungsgemäßen Verfahren ein Förder- und Silo-Waggon mit mehreren Aufnahmekästen bzw. mehrere derartige Waggons verwendet werden, liegt es im Rahmen der Erfindung, dass in Abhängigkeit von den sich stellenden Anforderungen und Randbedingungen ggf. mehrere oder alle Aufnahmekästen das gleiche Material bzw. die gleichen Materialfraktionen aufnehmen, beispielsweise wenn für ein bestimmtes Material eine besonders große Speicherkapazität bzw. Förderkapazität erforderlich ist.

Der erfindungsgemäße Förder- und Silo-Waggon, der erfindungsgemäße Transport- bzw. Gleisbehandlungszug und die erfindungsgemäßen Verfahren können entsprechend den Vorschlägen der genannten Schriften DE 32 19 025 C2 und EP 0 096 236 B2 weitergebildet sein, wobei es dem Fachmann ohne weiteres möglich ist, die sich auf Waggons mit nur einem Aufnahmekasten beziehenden Vorschlägen dieser Schriften auf einen erfindungsgemäßen Waggon mit mehreren Aufnahmekästen zu übertragen. Die Schriften DE 32 19 025 C2 und EP 0 096 236 B2 werden durch Bezugnahme in die Offenbarung dieser Anmeldung einbezogen.

Betreffend den erfindungsgemäßen Förder- und Silo-Waggon wird noch auf Folgendes hingewiesen. Der jeweilige Schüttgut-Empfangsbereich kann von einem speziellen Einwurftrichter gebildet sein. Es ist aber auch möglich, dass einfach nur ein dem Waggonende naher Abschnitt des Aufnahmekastens als Schüttgut-Empfangsbereich dient. Die Übergabeeinrichtungen können von Übergabebändern gebildet sein, die sowohl zur Entleerung des betreffenden Aufnahmekastens etwa an einer Materialabgabestelle als auch zur Übergabe in einen zugeordneten Aufnahmekasten eines angeschlossenen weiteren Waggons dienen. Zur Übergabe können die Übergabebänder auf einen Übergabetrichter oder Rand des betreffenden Aufnahmekastens des angeschlossenen Waggons aufgelegt werden. Die Übergabebänder können relativ zum Waggon schwenkbar sein, um auch in einer Gleiskurve Material von Waggon zu Waggon übergeben zu können. Hierzu sollten die Bänder einen Mindestschwenkbereich aufweisen, der sich aus dem minimalen Halbmesser des Gleises ergibt, für den der Waggon zugelassen ist. Eine Schwenkbarkeit von 90° gegenüber der Waggonlängsachse ermöglicht, im Bedarfsfall Material auch zur Seite neben das Gleis abzugeben.

Sollen aneinander angeschlossene Waggons voneinander getrennt werden, so können die Übergabebänder beispielsweise mittels einer Seilwinde angehoben werden, so dass sie vom Übergabetrichter bzw. Rand abheben und ggf. aus einer Führung eines Auflagers des Übergabetrichters herausgenommen werden können. Vorzugsweise ist die Aufhängung derart ausgelegt, dass sie die Last der Bänder auch auf Dauer bei freiem Überhang tragen kann, so dass das Fahrzeug einfach, beispielsweise mit Schutzwagen, überstellt werden kann. Es können seitliche Begrenzungen vorgesehen sein, die ein Ausschwenken über den normalen Arbeitsbereich hinaus verhindern.

Generell wird man gleichartige Förder- und Silo-Waggons aneinander anschließen, so dass im Falle von übereinander angeordneten Aufnahmekästen die Materialien (von den Übergabeeinrichtungen ggf. abgesehen) jeweils in der gleichen Förderebene beim Transport längs der Waggons verbleiben können, im Falle von höhenverstellbaren Aufnahmekästen zumindest dann, wenn für die Waggons die gleiche Höheneinstellung gewählt ist. Man kann bei der Materialübergabe von einem Waggon zum nächsten aber durchaus auch einen Wechsel der Förderebene bzw. eine Übergabe zwischen verschiedenen Förderebenen vorsehen, etwa wenn Waggons mit verschiedenen Höheneinstellungen für die Aufnahmekästen aufeinander folgen oder verschiedenartige Waggons nach der Erfindung aneinander angeschlossen sind.

Ein Haupteinsatzgebiet der erfindungsgemäßen Waggons wird die Versorgung einer Gleisbaustelle bzw. Gleisbehandlungseinrichtung mit Gleisbaumaterialien sein. Die Fahrzeuge können vorteilhaft aber auch zur Materialentsorgung (beispielsweise zur Übernahme von Aushubmaterial und - ggf. gereinigtem - Schotter) bei einer getrennten Aufnahme und Aufarbeitung eingesetzt werden. Im Falle beider Einsatzmöglichkeiten bietet die voneinander unabhängige Förderung von wenigstens zwei Materialien hinsichtlich geförderter Materialmenge und der Fördergeschwindigkeit wesentliche Produktivitätsvorteile.

Gegenüber dem eingangs angesprochenen bekannten Förder- und Silo-Waggon mit nur einem Aufnahmekasten kann es gewünscht sein, dass die Gesamtkapazität des Waggons erhöht ist, da nunmehr aufgrund mehrerer Aufnahmekästen für den einzelnen Aufnahmekasten bezogen auf die Waggonlänge eine geringere Aufnahmekapazität vorhanden ist. Hierzu kann man den Wagenkasten und damit die Fahrzeuglänge entsprechend verlängern (im Rahmen der zu beachtenden Bestimmungen) und die Anzahl der Drehgestelle oder/und die Zahl der Drehgestelle erhöhen (im Rahmen der zu beachtenden Bestimmungen), woraus sich (über die Anzahl der Achsen) das zulässige Gesamtgewicht des Waggons bestimmt. Nach Abzug des Eigengewichts ergibt sich die maximale Zuladung, die sich auf die Aufnahmekästen (in Verbindung mit einer entsprechenden Materialfördereinrichtung ggf. auch als Förder- und Silo-Bänder bezeichenbar) verteilt.

Besonders vorteilhaft ist, wenn die Förder- und Speichermenge der Aufnahmekästen bzw. Förder- und Silo-Bänder variabel ist, wobei die Variabilität durch Änderung der Positionierung der Aufnahmekästen bzw. Bänder im Waggon erfolgen kann. Insbesondere wird an eine Höhenverstellbarkeit wenigstens eines der Aufnahmekästen gedacht. Im Einsatz wird sich auch im Falle einer prinzipiellen Variabilität häufig ein Bedarf für die Förderung bzw. Speicherung von verschiedenen Materialien oder Materialfraktionen in einem bestimmten, sich kurz- oder mittelfristig nicht änderndem Verhältnis ergeben. Man wird dann eine feste Position für den positionsvariablen Aufnahmekasten einstellen, die den Anforderungen genügt. Unabhängig von einer Variabilität der Förder- bzw. Speicherkapazität eines jeweiligen Aufnahmekastens kann man die geförderte Materialmenge auch dadurch vergrößern oder verkleinern, dass man die Fördergeschwindigkeit, ggf. Bandgeschwindigkeit, der betreffenden Materialfördereinrichtung variiert.

In einem Transport- bzw. Gleisbehandlungszug können der wenigstens eine bzw. die mehreren erfindungsgemäßen Förder- und Silo-Waggons betreffend die Versorgung einer Gleisbaustelle mit Materialien beispielsweise über einen Zwischensilowagen beladen werden, der mittels eines zur Verfügung stehenden, ggf. bekannten Materialtransportsystem (beispielsweise über Kübel oder wenigstens einen herkömmlichen Förder- und Silo-Waggons nach den Schriften DE 32 19 025 C2 und EP 0 096 236 B2) beschickt wird. Die Beschickung kann sowohl zyklisch als auch antizyklisch vorgenommen werden. Die Anzahl von erfindungsgemäßen Förder- und Silo-Waggons in einem Transportzug bzw. Gleisbehandlungszug auf der Materialzufuhrseite bzw. auf der Materialabfuhrseite bezogen auf eine Gleisbaustelle bzw. eine Gleisbehandlungseinrichtung kann entsprechend der Arbeitsleistung des der Gleisbaustelle zugeordneten Geräteparks gewählt sein.

Auf der Beschickerseite (Materialzufuhrseite) kann die Übergabe von dem bzw. dem der Gleisbaustelle nächsten erfindungsgemäßen Förder- und Silo-Waggon direkt in einen entsprechenden Einlauftrichter zur Weiterförderung direkt in eine Einbaumaschine oder dergleichen erfolgen. Eine andere Möglichkeit ist, das Material bzw. die Materialien mittels weiterer Förderbänder zum Einbaugerät zu fördern. Zwar kommt jedem Förderband inhärent eine gewisse Zwischenspeicherfunktion zu, diese ist bei üblichen, nicht für die Speicherung größerer Materialmengen ausgelegten Förderbändern aber nur theoretischer Natur und kann höchstens bei einem mengenmäßig sehr geringen Materialbedarf eine praktische Relevanz haben.

Insbesondere wenn ein Materialrecycling an der Baustelle selbst realisiert wird, kann es sein, dass von einer an sich an der Baustelle benötigten Materialsorte nur noch wenig Material bzw. sogar gar kein Material benötigt wird, wohingegen dementsprechend von einer anderen Materialsorte größere Mengen von extern zugeführt werden müssen. In diesem Fall kann ein erfindungsgemäßer Förder- und Silo-Waggon derart eingesetzt werden, dass mittels mehreren seiner Aufnahmekästen, ggf. mittels aller seiner Aufnahmekästen das gleiche Material zwischengespeichert und bedarfsweise zugeführt wird. Hierzu kann ein endständiger Förder- und Silo-Waggon derart mit dem Material beschickt werden, dass eine Materialsorte von einem verwendeten Materialtransportsystem unter Einschaltung eines beweglichen Zwischenbandes oder/und einer Verteilerschurre in die betreffenden Aufnahmekästen übergeben wird, entweder gleichzeitig für mehrere oder alle der betroffenen Aufnahmekästen oder nacheinander für die betroffenen Aufnahmekästen.

Gemäß vorstehendem kann ein erfindungsgemäßer Förder- und Silo-Waggon zwei oder mehr Aufnahmekästen mit einer jeweiligen Materialfördereinrichtung aufweisen. Die Aufnahmekästen samt der zugehörigen Materialfördereinrichtung können auch als Material-Förder- und Silo-Einrichtungen bezeichnet werden und, wie erläutert, auf verschiedenen Ebenen des Waggons angeordnet sein und geeignete Übergabebänder, Einwurftrichter und dergleichen aufweisen. In vielen Situationen wird man mit insgesamt zwei Aufnahmekästen auskommen, so dass gewissermaßen eine Standardausführung des Waggons genau zwei Aufnahmekästen aufweist. Man kann vorsehen, dass der Waggon um einen weiteren Aufnahmekasten mit zugehöriger Materialfördereinrichtung erweiterbar (nachrüstbar) ist.

Eine vorteilhafte Ausgestaltung zeichnet sich dadurch aus, dass der unterste Aufnahmekasten (das unterste Förder- und Silo-Band) mit der Waggonkonstruktion (etwa einem Waggonrahmen) fest verbunden ist und an einem Waggonende über einen Einlauftrichter und am anderen Ende über ein schwenkbares Förder- bzw. Übergabeband verfügt, dessen Schwenkbereich ggf. auf den Kurvenverlauf eines Eisenbahnzugs beschränkt ist. Dieses Band liegt in Arbeitsstellung beispielsweise auf einer Rolle am zugeordneten Einlauftrichter eines zugeordneten Aufnahmekastens eines in Förderrichtung vorauslaufenden weiteren Förder- und Silo-Waggons auf und fördert Material in diesen Aufnahmekasten.

Wenigstens ein weiterer Aufnahmekasten ist oberhalb des untersten Aufnahmekastens angeordnet, und zwar vorzugsweise vertikal verstellbar gegenüber dem Waggonrahmen und damit gegenüber dem untersten Aufnahmekasten. Ansonsten kann der wenigstens eine oberhalb des untersten Aufnahmekastens angeordnete Aufnahmekasten wie der unterste Aufnahmekasten ausgeführt sein und beispielsweise über Einlauftrichter und Übergabeband verfügen. Durch die vertikal bewegliche Anordnung, d. h. durch die Veränderbarkeit der Förder- und Silo-Ebenen, kann die Speicherkapazität der einzelnen Aufnahmekästen beeinflusst werden, wie schon ausgeführt wurde.

Ein erfindungsgemäßer Förder- und Silo-Waggon ermöglicht im Gegensatz zu dem bekannten Förder- und Silo-Waggon, dass mindestens zwei unterschiedliche Materialien zu- bzw. abgefördert werden können, wobei im Bedarfsfall auch mittels der Aufnahmekästen nur eine Materialsorte mit entsprechend vergrößerter Förder- und Zwischenspeicherkapazität zu bzw. abgefördert werden kann.

Beispielsweise im Zusammenhang mit einer baustellennahen Aufarbeitung bzw. Behandlung von an der Baustelle aufgenommenen Materialien kann es sehr vorteilhaft sein, wenn gegenläufige Förderrichtungen für verschiedene Materialien bzw. Materialfraktionen über einen oder mehrere Förder- und Silo-Waggons möglich sind.

Aus Vorstehendem ergibt sich, dass der erfindungsgemäße Förder- und Silo-Waggon gegenüber dem herkömmlichen Förder- und Silo-Waggon zusätzliche Funktionalitäten bietet und eine Vielzahl zusätzlicher Einsatzmöglichkeiten eröffnet.

Es wird beispielsweise daran gedacht, wenigstens einen erfindungsgemäßen Waggon im Bereich der Abraumförderung zur getrennten Verladung des Aushubmaterials wie Schotter (Gleisbettung) und Unterbaumaterial zu verwenden.

Eine andere Möglichkeit ist, wenigstens einen erfindungsgemäßen Förder- und Silo-Waggon im Bereich der Bettungsreinigung zu verwenden und Bettungsrückstände und Überschussschotter von einer Bettungsreinigungsmaschine abzufördern.

Von besonderem Interesse ist auch der Einsatz wenigstens eines erfindungsgemäßen Förder- und Silo-Waggons beim Totalaushub eines Gleisbetts und bei der Schotterrückgewinnung.

Der Einsatzbereich "Materialzuführung" wurde schon hinreichend angesprochen. Es wird insbesondere an den Einsatz wenigstens eines, vorzugsweise mehrerer erfindungsgemäßer Förder- und Silo-Waggons im Zusammenhang mit Gleisbehandlungseinrichtungen, beispielsweise Planungsverbesserungsmaschinen, oder Sandsanierungsgeräten gedacht. Mittels wenigstens eines erfindungsgemäßen Förder- und Silo-Waggons können auch Einzelbaustellen kostengünstig mit mehreren dort benötigten Materialien bzw. Materialfraktionen versorgt werden.

Es kommt in Betracht, wenigstens einen erfindungsgemäßen Förder- und Silo-Waggon zur unmittelbaren Materialversorgung, etwa zum Herbeischaffen benötigter Materialien an einen Gleisbehandlungszug, einzusetzen. Ferner kann wenigstens ein erfindungsgemäßen Förder- und Silo-Waggon als Materialpuffer zur kontinuierlichen und bedarfsweisen Stoffversorgung der Gleisbaustelle bzw. der Einbaustellen eingesetzt werden. Das erforderliche Material kann vorteilhaft unter Verwendung herkömmlicher Förder- und Silo-Waggons oder anderer Transportwaggons an den als Materialpuffer dienenden wenigstens einen erfindungsgemäßen Förder- und Silo-Waggon herangeschafft werden. Es wird in diesem Zusammenhang beispielsweise an die Zuführung und Speicherung von Frostschutz- (FSS) und Planumschutzschichtmaterial (PSS) oder/und Bettungsstoffen (etwa Schotter) oder - im Zusammenhang mit der Fertigung von "festen Fahrbahnen" - Frostschutz-Material (FSS) und Material für hydraulisch gebundene oder ungebundene Tragschichten (HGT bzw. UGT) gedacht. Zur Überführung des benötigten Materials bzw. der benötigten Materialien von einem diese von einer Lager- oder Lieferstelle herbeischaffenden Transportwaggon in einen erfindungsgemäßen Förder- und Silo-Waggon kann beispielsweise ein gleisgängiges Adaptergerät (Adapterwaggon) verwendet werden, welches die Beladung der verschiedenen Aufnahmekästen bzw. Ladeebenen nach Materialarten getrennt ermöglicht, etwa aus einem herkömmlichen Förder- und Silo-Waggon oder beispielsweise von einem Kübeltransportwaggon mittels eines Portalkrans.

In der Praxis wird man stets eine getrennte Steuerung der einzelnen Aufnahmekästen und deren Materialfördereinrichtungen sowie der zugeordneten Übergabeeinrichtungen hinsichtlich Fördergeschwindigkeit, Betrieb (An oder Aus) und ggf. Förderrichtung vorsehen. Hieraus ergeben sich beispielsweise die folgenden Möglichkeiten:
- Bedarfsweiser (je nach gewünschter Materialmenge) und voneinander unabhängiger (getrennter) Abruf von gespeicherten Materialien über die Übergabeeinrichtungen (ggf. Übergabebänder) zur Versorgung einer jeweiligen Einbaustelle.
- Getrennte Zuführung von Materialien von einem von der Baustelle entfernter liegenden Förder- und Silo-Waggon zu einem näher liegenden Förder- und Silo-Waggon, um diesen nachzufüllen, bzw. zur Durchförderung von Materialien bis zur Gleisbaustelle; ggf. so lange, bis alle Aufnahmekästen (Speicherbänder) entleert oder nur einer oder mehrere, nicht aber alle Aufnahmekästen (Speicherbänder) entleert sind (Zustand der Teilentleerung). Im Falle einer zuverlässigen Materialbedarfprognose bzw. einer einigermaßen exakten Ermittlung des Materialbedarfs bzw. Materialverbrauchs kann eine solche Teilentleerung durch Variation der Speicherkapazität der Aufnahmekästen (Speicherbänder) vermieden werden.

Ist ein Aufnahmekasten bzw. sind alle Aufnahmekästen entleert, kann der betreffende bzw. können die betreffenden Aufnahmekästen durch Fördern und Speichern wiederbefüllt werden, wobei ggf. der in Förderrichtung erste Aufnahmekasten einer Kette von aneinander angeschlossenen Aufnahmekästen als Silospeicher dient und befüllt wird, bis die Aufnahmekapazität erschöpft ist bzw. ein in Förderrichtung davor angeordnete Aufnahmekasten vollständig entleert ist, so dass dann dieser Aufnahmekasten als Silospeicher verwendet werden kann.

Besonders vorteilhaft kann ein erfindungsgemäßer Förder- und Silo-Waggon bzw. können erfindungsgemäße Förder- und Silo-Waggons im Zusammenhang mit einer Gleisbettsanierung oder Planumsverbesserung mittels eines Gleisbehandlungszugs angesetzt werden. Hierbei kann eine Gleisbehandlungseinrichtung mit einer oder mehreren Aushubketten verwendet werden.

Im Falle nur einer Kette nimmt diese in einem Kettenabschnitt das gesamte Aushubmaterial (Schotter und Erdbaustoffe/Unterbau) auf, und das aufgenommene Material wird über Förderbänder abgeführt und im Stand der Technik beispielsweise mit den herkömmlichen Förder- und Silo-Waggons zu einer Aufarbeitungsstelle gebracht und dort nach Fraktionen wie Schotter, Unterbaumaterial und Abraum getrennt und zur Wiederverwendung aufgearbeitet.

Durch die Vorschaltung einer weiteren Aushubkette in Arbeitsrichtung vor der ersterwähnten Aushubkette kann der gesamte Schotterbereich des Gleises aufgenommen und mittels Förderbändern zu einer baustellennahen, beispielsweise in eine Gleisbehandlungseinrichtung integrierte Brecher/Siebanlage befördert werden, wobei der recycelte Schotter zum Einbauteil gefördert und dort eingebaut wird. Rückstände der Siebanlage können nach einem herkömmlichen Ansatz ebenso wie Überschussschotter dem Abraumband der ersterwähnten Aushubkette zugeführt und dann gemeinsam mit dem Aushubmaterial der ersten Kette zum Abtransport verladen werden, beispielsweise auf einen herkömmlichen Förder- und Silo-Waggon. Eine weitere Aufarbeitung der Rückstände der Brecher/Siebanlage ist dann nicht bzw. nur noch unter großem Aufwand möglich.

Durch Verwendung wenigstens eines erfindungsgemäßen Förder- und Silo-Waggons können die von den beiden Aushubketten aufgenommenen Materialien, also beispielsweise der aufgenommene Schotter, einerseits, und die anderen Aushubmaterialien, etwa Erdbaustoffe/Unterbau-Stoffe, andererseits, voneinander getrennt verladen und zu einer Aufarbeitungsstelle zur dortigen Aufarbeitung überführt werden, wodurch auf einfache Weise eine Wiederverwendung der Brecherrückstände und des Aussiebmaterials ermöglicht wird.

Ist eine in die Gleisbehandlungseinrichtung integrierte oder dieser angegliederte Brecher- und Siebeinrichtung vorgesehen, so kann das bei der Aufarbeitung anfallende Material getrennt in wenigstens einen erfindungsgemäßen Förder- und Silo-Waggon verladen und einer Weiterverarbeitung zugeführt werden. Überschussschotter kann in wenigstens einem erfindungsgemäßen Förder- und Silo-Waggon verladen, gespeichert und auf Abruf bedarfsweise in den Materialkreislauf einer Gleisbehandlungseinrichtung zurückgeführt werden. Eine andere Möglichkeit ist, den gespeicherten Schotter an einer Übergabestelle zur Weiterverwendung umzuladen. Entsprechende Möglichkeiten ergeben sich bei Verwendung erfindungsgemäßer Förder- und Silo-Waggons im Zusammenhang mit Bettungsreinigungs- und sonstigen Aushubmaschinen.

Die Erfindung wird im Folgenden anhand in den Figuren gezeigten Ausführungsbeispielen näher erläutert.
- Fig. 1: zeigt ein Beispiel eines erfindungsgemäßen Förder- und Silo-Waggons in einer teilgeschnittenen Ansicht in Fahrzeug-Längsrichtung.
- Fig. 2: zeigt eine Kette von miteinander in Materialübergabeverbindung stehenden Förder- und Silo-Waggons der in Fig. 1 gezeigten Art.
- Fig. 3: zeigt schematisch einen momentanen Lade- und Förderzustand einer Kette von Förder- und Silo-Waggons der Art der Fig. 1 und 2 in einem kontinuierlichen Be- und Entladezyklus.
- Fig. 4: zeigt ein Beispiel eines Gleisbehandlungszugs mit einer Mehrzahl von erfindungsgemäßen Förder- und Silo-Waggons auf einer Materialzuführseite einer Schienenbehandlungseinrichtung und daran angeschlossenen herkömmlichen Förder- und Silo-Waggons.
- Fig. 5: zeigt eine Variante des Schienenbehandlungszugs der Fig. 4, bei der auf der Materialzuführseite an den erfindungsgemäßen Förder- und Silo-Waggons Kübeltransportwaggons angeschlossen sind.
- Fig. 6: zeigt eine Ausführungsvariante des Schienenbehandlungszugs, bei der die Schienenbehandlungseinrichtung zwei Aushubketten aufweist und auf der Warenabführungsseite erfindungsgemäße Förder- und Silo-Waggons angeordnet sind, um aufgenommene Materialien voneinander getrennt zwischenzuspeichern oder/und abzuführen.

Fig. 1 zeigt einen als Förder- und Silo-Waggon ausgebildeten Eisenbahnwaggon 10, der hinsichtlich seiner Querschnittsmaße einem vorgegebenen Grenzprofil 12 genügt. Der Waggon 10 weist einen Fahrzeugrahmen 14 mit Waggonseitenwänden 16 auf. Der Waggonrahmen 14 ist auf an sich bekannte Art und Weise auf eine Mehrzahl von Drehgestellen 18 jeweils mit mehreren Radachsen gelagert.

In einem unteren Waggonbereich 20 sind in der Art von Niederflur-Aggregaten verschiedene Antriebseinrichtungen für im Folgenden zu beschreibende Material-Förder-, Speicher- und Übergabe-Einrichtungen angeordnet.

Oberhalb des unteren Waggonbereichs ist eine Materialaufnahmewanne 24 stationär im Fahrzeugrahmen 14 gehalten, die einen Boden 26 und Seitenwände 28 aufweist und zusammen mit einem sich an die Seitenwände 28 oben anschließenden Abschnitt 30 der Seitenwände 16 einen Aufnahmekasten für Schüttgutmaterial bildet. Ein Schüttgut-Füllstand ist beispielhaft durch die gestrichelte Linie 32 angedeutet.

Der Boden 26 der Aufnahmewanne weist auf an sich bekannte Art und Weise ein Obertrum eines Endlos-Förderbands, beispielsweise eines Schuppenbands, auf, mittels dessen das im Aufnahmekasten 40 aufgenommene Material in Waggon-Längsrichtung gefördert werden kann.

Oberhalb des Aufnahmekastens 40, der im Folgenden auch "unterer Aufnahmekasten" genannt wird, ist ein weiterer ("oberer") Aufnahmekasten 42 angeordnet, der ebenfalls eine Aufnahmewanne 44 mit einem Boden 46 und Seitenwänden 48 umfasst. Der obere Aufnahmekasten 42 kann ebenfalls Schüttgutmaterial aufnehmen; ein entsprechender Füllstand ist durch die gestrichelte Linie 50 beispielhaft angedeutet.

Der Boden 46 der oberen Aufnahmewanne 44 weist in entsprechender Weise ein Obertrum eines Förderbands, beispielsweise eines Schuppenbands, auf, das zur Förderung des Schüttguts in Waggon-Längsrichtung dient.

Die obere Aufnahmewanne 44 ist im Fahrzeugrahmen 14 nicht stationär angeordnet, sondern durch eine nicht dargestellte Verstellmechanik auf Hydraulikbasis höhenverstellbar. Senkt man die obere Aufnahmewanne 44 ab, so vergrößert sich der über dem Wannenboden 46 zur Materialspeicherung zur Verfügung stehende Raum unter entsprechender Verringerung des über dem Wannenboden 26 der unteren Aufnahmewanne 24 zur Materialspeicherung zur Verfügung stehenden Raums und umgekehrt. Durch Höhenverstellen der oberen Aufnahmewanne können also die Materialspeicherkapazitäten des oberen und des unteren Aufnahmekastens 40 und 42 zueinander gegenläufig verstellt werden, die eine Aufnahmekapazität wird vergrößert und die andere Aufnahmekapazität wird verkleinert.

Es wird davon ausgegangen, dass in Fig. 1 betreffend die obere Aufnahmewanne 44 deren oberste Position im Fahrzeugrahmen 14 dargestellt ist. Senkt man die Aufnahmewanne 44 ab, so kann Schüttgut über das Niveau der oberen Ränder der Wannenseitenwände 48 aufgeschüttet werden, da seitlich der Seitenwände 48 waggonstationäre Begrenzungswände 52 vorgesehen sind, die in gegenüber Fig. 1 tiefer liegenden Verstellpositionen der oberen Aufnahmewanne 44 deren Seitenwände 48 nach oben gewissermaßen verlängern und zusammen mit den Wannenseiten 48 den Aufnahmekasten 42 seitlich begrenzen.

Die obere Aufnahmewanne 44 wird mitsamt einem die Wanne abstützenden Zwischenrahmen 54 höhenverstellt. Die tiefste Verstellposition der oberen Aufnahmewanne 44 ist durch die oberen Ränder der Seitenwände 28 der unteren Aufnahmewanne 24 bestimmt. Der untere Aufnahmekasten 40 wird dann im Wesentlichen nur durch die Seitenwände 28 seitlich begrenzt, da eine Füllung des Aufnahmekastens 40 über das Niveau der oberen Ränder der Seitenwände 28 in der tiefsten Verstellposition der oberen Aufnahmewanne in nennenswertem Ausmaß nicht mehr möglich ist.

In Fig. 1 ist zu erkennen, dass bezogen auf das Grenzprofil 12 oberhalb von Querversteifungselementen 60 des Fahrzeugrahmens 14 noch Platz ist. In diesem Bereich kann das obere Ende eines Übergabe- und Beschickungsförderbands angeordnet sein, das zur Materialübergabe bzw. Befüllung des oberen Aufnahmekastens 42 dient.

Die Fördergeschwindigkeit des dem Wannenboden 26 zugeordneten Förderbands einerseits und des dem Wannenboden 46 zugeordneten Förderbands andererseits sind variabel und unabhängig voneinander einstellbar. Die Förderbänder lassen sich auch unabhängig voneinander an- und ausschalten. In der Regel werden die Bänder mit der gleichen Förderrichtung betrieben werden. Es kann aber für manche Situationen zweckmäßig sein, wenn gegenläufige Förderrichtungen vorgesehen sind bzw. einstellbar sind.

Die Aufnahmekästen und deren Förderbänder können jeweils voneinander unabhängig entsprechend der Lehre der Patentschriften DE 32 19 025 C2 und EP 0 096 236 B2 wahlweise zur Speicherung und Förderung von Materialien, insbesondere von unterschiedlichen Materialien, verwendet werden. Es ist auch möglich, den einen Aufnahmekasten mit seinem Förderband (die gemeinsam auch als Förder- und Silo-Band bezeichenbar sind) zur Materialspeicherung und den anderen Aufnahmekasten mit seinem Förderband (gemeinsam auch als Förder- und Silo-Band bezeichenbar) zur Materialförderung zu verwenden. Die Förder- und Silo-Bänder können zur parallelel Zufuhr und gleichzeitigen Speicherung bzw. zur parallelen Abfuhr und gleichzeitigen Speicherung von Materialien und Materialfraktionen verwendet werden. Beispielsweise lassen sich parallel Schotter und Sand zu einer Gleisbaustelle zuführen.

Fig. 2 zeigt eine Seitenansicht auf eine Kette von Förder- und Silo-Waggons der in Fig. 1 gezeigten Art. Es sind Waggons 10a, 10b und 10c zu erkennen, die jeweils einen unteren Aufnahmekasten 40a bzw. 40b bzw. 40c und einen oberen Aufnahmekasten 42a bzw. 42b und 42c aufweisen. Die Aufnahmekästen sind über über ein Waggonende vorkragende Übergabeförderer 70 und 72 miteinander im Sinne einer Übergabe von Schüttgutmaterial von Waggon zu Waggon in einer Förderrichtung F miteinander verbunden, und zwar der untere Aufnahmekasten 40a über den Übergabeförderer 70a mit dem unteren Aufnahmekasten 40b und dieser über den Übergabeförderer 70b mit dem unteren Aufnahmekasten 40c, und der obere Aufnahmekasten 42a über den Übergabeförderer 42a mit dem oberen Aufnahmekasten 42b und der obere Aufnahmekasten 42b über den Übergabeförderer 72b mit dem oberen Aufnahmekasten 42c. Die Übergabeförderer erstrecken sich jeweils von einem unteren Materialübergabeniveau etwa entsprechend dem Niveau des jeweiligen Wannenbodens schräg nach oben über den maximal möglichen Füllstand der Aufnahmekästen. Die Übergabeförderer können dabei jeweils auf einem Materialeingabetrichter oder dergleichen des angeschlossenen Aufnahmekastens aufliegen. Die unteren Aufnahmekästen sind gegenüber den oberen Aufnahmekästen entgegen der Förderrichtung F leicht versetzt, so dass ein Endbereich des jeweiligen unteren Aufnahmekastens, der ggf. einen Materialeinführtrichter aufweist, nach oben hin nicht durch den jeweiligen oberen Aufnahmekasten abgedeckt ist und so für die Materialzufuhr zugänglich ist.

Die Übergabeförderer sind vorzugsweise entsprechend relevanter Gleiskurvenradien seitlich verschwenkbar, um auch in einer Gleiskurve Material von Waggon zu Waggon übergeben zu können. Ferner sind die Übergabeförderer vorzugsweise in einer Vertikalebene zumindest in einem gewissen Ausmaß schwenkbar, um sie von den Materialeinführtrichtern bzw. Aufnahmewannenrändern des in Förderrichtung F vorlaufenden Waggons abheben zu können. Hierzu kann eine Seilwinde oder dergleichen vorgesehen sein.

Fig. 3 zeigt eine entsprechende Kette von Förder- und Silo-Waggons 10a bis 10f jeweils mit einem oberen und einem unteren Aufnahmekasten. Für die jeweiligen Aufnahmekästen ist das darin aufgenommene bzw. darin geförderte Schüttgut angedeutet. Der in Förderrichtung F nachlaufend gezeigte Waggon 10' ist in einem in Förderrichtung F vorderen Bereich wie die Förder- und Silo-Waggons ausgebildet und weist insbesondere Übergabeförderer der beschriebenen Art auf. In einem Förderrichtung F hinteren Bereich weist dieser Waggon Materialübernahmetrichter und Übergabeförderbänder auf, die über die Übergabeförderer eine Materialzuführung voneinander unabhängig in die Kette der oberen Aufnahmekästen und in die Kette der unteren Aufnahmekästen ermöglichen. Der Waggon 10' kann als Adapter- oder Übergabe-Waggon bezeichnet werden und ermöglicht beispielsweise die Materialzuführung aus Förderkübeln von Kübeltransportwaggons oder aus einem herkömmlichen Förder- und Silo-Waggon mit nur einem Aufnahmekasten, beispielsweise entsprechend den genannten Patentschriften DE 32 19 025 C2 und EP 0 096 236 B2 bzw. vom bewährten Typ MFS 40 (System Plasser - Knape) oder Nachfolgetypen.

In der in Fig. 3 gezeigten Kette wird der Waggon 10d momentan entleert, indem über seine Übergabeförderer Material an die zugeordneten Aufnahmekästen des in Förderrichtung F vorlaufenden Waggons 10e übergeben wird. Die im Waggon 10e gespeicherte Materialmenge bleibt dabei konstant, da für beide Aufnahmekästen jeweils eine der zugeführten Materialmenge entsprechende Materialmenge über die Übergabeförderer in die Aufnahmekästen des Waggons 10f übergeben wird. Die Aufnahmekästen dieses Waggons speichern keine wesentlichen Materialmengen, da das aufkommende Material über den Waggon hinweg in Förderrichtung F weitergefördert wird.

Der Waggon 10c enthält zurzeit kein Material und fördert auch kein Material vom Waggon 10b zum Waggon 10d. Waggon 10b wird zurzeit über den nur zur Förderung dienenden Waggon 10a mit Material befüllt, welches dem Adapterwaggon 10' zugeführt wird. Je nach dem, aus welchen Transportmitteln dem Adapterwaggon 10' Material bzw. Materialien zugeführt werden, können die Aufnahmekästen des Waggons 10b simultan oder nacheinander bzw. alternierend mit Material befüllt werden, beispielsweise Schotter und Sand, um aus der Kette von Waggons eine Gleisbaustelle versorgen zu können.

Zu einem späteren Zeitpunkt kann sich beispielsweise eine solche Situation ergeben, dass der Waggon 10d und der Waggon 10e im Wesentlichen geleert sind. Diese Waggons können dann etwa aus dem Waggon 10b heraus wieder befüllt werden oder es kann die Gleisbaustelle unmittelbar aus dem Waggon 10b über die Waggons 10c, 10d, 10e und 10f hinweg mit Materialien versorgt werden. Man kann einen kontinuierlichen Be- und Entladezyklus implementieren, der ständig für einen hinreichenden Materialvorrat sorgt, so dass kontinuierlich die benötigten Materialien der Gleisbaustelle zugeführt werden können.

Das hier Gesagte gilt hier in entsprechender Weise für die Abfuhr von verschiedenen Materialien von einer Gleisbaustelle. In diesem Falle könnte der Adapterwaggon 10' beispielsweise von einer Gleisbehandlungseinrichtung her mit Materialien, beispielsweise zwei verschiedenen Aushubmaterialien (etwa Schottermaterial und Unterbaumaterial) beschickt werden. Die Förderrichtung F kann in beiden Fällen, also sowohl für die Materialzufuhr als auch für die Materialabfuhr, der Arbeitsrichtung eines Gleisbehandlungszugs bzw. einer Gleisbehandlungseinrichtung (d. h. der Fortbewegungsrichtung einer wandernden Gleisbaustelle) entsprechen.

Fig. 4 zeigt ein Beispiel für einen Gleisbehandlungszug wie erwähnt. 80 bezeichnet eine sich in einer Arbeitsrichtung A fortbewegende Gleisbehandlungseinrichtung, beispielsweise eine sogenannte Planumsverbesserungsmaschine, die eine Aushubkette 82 aufweist. Ausgehobenes Material (hier beispielsweise Schotter- und Erdbaustoffe bzw. Unterbaumaterial gemeinsam) wird über Fördereinrichtungen 84 an einen herkömmlichen Förder- und Silo-Waggon 11 übergeben, der zum Materialabtransport dient und beispielsweise der in einer der Arbeitsrichtung A entsprechenden Förderrichtung F nachlaufende Waggon einer Kette gleichartiger Förderwaggons jeweils mit einem Aufnahmekasten ist. Die Materialabfuhr kann entsprechend der Lehre der Patentschriften DE 32 19 025 C2 und EP 0 096 236 B2 erfolgen.

Die Gleisbehandlungseinrichtung 80 wird aus zwei als Zwischenspeicher dienenden erfindungsgemäßen Förder- und Silo-Waggons 10a und 10b mit zwei verschiedenen Materialien oder Materialfraktionen bedarfsweise versorgt, und zwar über mehrere Zwischenwaggons 90, 92 hinweg, die aufgeständerte Förderbänder 94 und ggf. eine oder mehrere Übergabe-Schurren 96, etwa für Schottermaterial, aufweisen. Der Zwischenwaggon 92 weist beim gezeigten Ausführungsbeispiel eine an sich bekannte Stopfeinrichtung auf. Der Waggon 90 kann als Träger für Antriebseinrichtungen, Motoren, Hydraulikpumpen, Generatoren usw. dienen.

Die als Zwischenspeicher dienenden Waggons 10a und 10b werden über einen Adapterwagen 10' mit den an der Gleisbaustelle benötigten Materialien wieder aufgefüllt. Hierzu können herkömmliche Förder- und Silo-Waggons 11a, 11b und 11c verwendet werden. Eine andere, in Fig. 5 dargestellte Möglichkeit ist, die beiden Ketten aus aneinander angeschlossenen Aufnahmekästen für - im Bedarfsfall - zwei verschiedene Materialien bzw. Materialfraktionen mittels Kübeltransportwaggons 100a, 1 00b und 1 00c zu versorgen, die jeweils eine Mehrzahl von Transportkübeln 102 aufweisen. Zur Entleerung der Kübel in Materialzuführtrichter oder dergleichen des Adapterwaggons 10' können auf an sich bekannte Art und Weise Portalkräne 104 verwendet werden, von denen wenigstens einer entlang der Kette von Kübeltransportwaggons bewegbar ist. Die Kübel der Waggons können mit unterschiedlichen Materialien beladen sein, so dass mittels eines Waggons bzw. mittels einer Kette von aneinander gehängten Waggons gleichzeitig verschiedene Materialien dem Gleisbehandlungszug zugeführt werden können.

Verwendet man entsprechend Fig. 4 mehrere Förder- und Silo-Waggons mit jeweils nur einem Aufnahmekasten, so können diese Aufnahmekästen auch mit verschiedenen Materialien gefüllt sein, wobei dann nach Entleerung beispielsweise des Waggons 11c, der beispielsweise Schotter herbei transportiert hat, der dann beispielsweise in die untere Kette von Aufnahmekästen der Waggons 10a und 10b übergeben wurde, nachfolgend über den Waggon 11c aus dem Waggon 11b ein anderes Material, beispielsweise Sand, der oberen Kette von Aufnahmekästen der Waggons 10a und 10b zugeführt wird.

Fig. 6 zeigt eine Ausführungsvariante der Gleisbehandlungseinrichtung 80 mit zwei Aushubketten 82a und 82b. Die Aufnahmekette 82b nimmt beispielsweise die Schotterbettung auf und die Aufnahmekette 82a nimmt beispielsweise den Schotterunterbau (etwa Erdbaustoffe) auf. Die von den Aushubketten aufgenommenen Materialien werden voneinander getrennt über Fördereinrichtungen 84a bzw. Fördereinrichtungen 84b in einen jeweils zugeordneten Aufnahmekasten 40g bzw. 42g eines Förder- und Silo-Waggons 10g übergeben, der ein in Arbeitsrichtung bzw. Förderrichtung A nachlaufender Waggon einer Kette von Waggons entsprechender Bauart ist. Der somit einer Kette von unteren Aufnahmekästen zugeführte Schotter und der somit einer Kette von oberen Aufnahmekästen zugeführte Unterbauaushub kann in einem kontinuierlichen Be- und Entladezyklus beispielsweise entsprechend Fig. 3 von der Gleisbaustelle abtransportiert werden. Es ist auch möglich, die Gleisbehandlungseinrichtung 80 mit einer Materialaufbereitungseinrichtung auszurüsten oder einen gesonderten Materialaufbereitungswaggon, etwa zwischen der Schienenbehandlungseinrichtung 80 und der Kette von Silo- und Förderwaggons, vorzusehen, um den Aushub wenigstens einer der Förderketten nach Fraktionen oder Komponentenmaterialien zu trennen oder/und aufzuarbeiten und so Material oder Materialien oder Materialfraktionen zu gewinnen, die an der Gleisbaustelle wiederverwendet werden können, so dass dementsprechend weniger neues Material von der Zufuhrseite (Waggons 10a und 10b) zugeführt werden muss.

Betreffend die Übergabe von Materialien in die Kette von Aufnahmekästen mittels des Adapterwaggons 10' gemäß Fig. 4 und Fig. 5 ist noch zu erwähnen, dass der Adapterwagen vorteilhaft mit einem beweglichen Übernahmeband ausgeführt ist, um so Material entweder in die obere Kette von Aufnahmekästen oder in die Kette von unteren Aufnahmekästen einzuspeisen. Soll den unteren und oberen Aufnahmekästen das gleiche Material zugeführt werden, so kann beispielsweise mittels einer Verteilerschurre oder dergleichen das dem Adapterwaggon 10' zugeführte Material auf die obere und untere Kette von Aufnahmekästen verteilt werden, so dass diese also simultan mit dem gleichen Material versorgt werden.

Es wurde vorstehend erwähnt, das beispielsweise in die obere Kette von Aufnahmekästen Schotter und in die untere Kette von Aufnahmekästen Sand (PSS-Material) eingespeist wird. Stattdessen ist es selbstverständlich auch möglich, den Schotter in die obere Kette von Aufnahmekästen und den Sand in die untere Kette von Aufnahmekästen einzuspeisen, jedenfalls dann, wenn - dies ist bevorzugt - die oberen und unteren Aufnahmekästen jeweils für die Aufnahme aller im Zusammenhang mit Gleisbauarbeiten benötigten bzw. ausgehobenen Materialien geeignet sind.

Was vorstehend anhand von Förder- und Silo-Waggons im Zusammenhang mit zwei übereinander angeordneten Aufnahmekästen erläutert wurde, lässt sich ohne weiteres auf Förder- und Silo-Waggons mit mehr als zwei Aufnahmekästen, beispielsweise drei Aufnahmekästen, extrapolieren. Es lassen sich dabei drei unterschiedliche Materialien oder Materialfraktionen voneinander unabhängig und dem Bedarf entsprechend der Gleisbaustelle zuführen bzw. können drei Materialien oder Materialfraktionen voneinander unabhängig und getrennt von der Gleisbaustelle abgeführt bzw. zwischengespeichert werden. Betreffend die Zuführung von Materialien kann man beispielsweise daran denken, Sand, Schotter einer ersten Körnung und Schotter einer zweiten, von der ersten Körnung verschiedenen Körnung voneinander getrennt, aber simultan zuzuführen. Eine andere Möglichkeit ist, Sand, Erdmaterial und Schotter auf diese Weise parallel zuzuführen. Weitere Einsatzmöglichkeiten werden dem mit Gleisbauarbeiten vertrauten Fachmann ohne großes Nachdenken sofort einfallen.

Erfindungsgemäße Förder- und Silo-Waggons können vorteilhaft im Zusammenhang mit Verfahren und Einrichtungen eingesetzt werden, wie sie in zeitgleich mit dieser Anmeldung eingereichten europäischen Patentanmeldungen der Anmelderin beschrieben sind. Es wird diesbezüglich auf die Anmeldung "Verfahren zur Versorgung einer Linienbaustelle mit Baumaterialien und zugehörige Transport- oder Förderkette, sowie hierbei einsetzbare Klassifizier- und Fraktioniereinrichtung" und die Anmeldung "Verfahren zur Materialaufbereitung oder/und Materialwaschung oder/und Lehmausscheidung betreffend Schüttgutmaterial insbesondere im Zusammenhang mit Bauarbeiten an einer Linienbaustelle und entsprechende schienengängige oder straßengängige Anlage" verwiesen.

## Patentansprüche

1. Schienengängiger Förder- und Silo-Waggon (10) zum Fördern und Speichern von Schüttgut, mit einem waggoneigenen ersten Aufnahmekasten (40) und einem waggoneigenen zweiten Aufnahmekasten (42), die zur Speicherung von Schüttgut geeignet sind und in einem jeweiligen Bodenbereich (26; 46) eine waggoneigene erste bzw. zweite Materialfördereinrichtung aufweisen, wobei über wenigstens einen ersten und einen zweiten Schüttgut- Empfangsbereich von einem Waggonende her Schüttgut in den ersten bzw. zweiten Aufnahmekasten eingebbar ist, in den ersten bzw. zweiten Aufnahmekasten eingegebenes Schüttgut mittels der ersten bzw. zweiten Materialfördereinrichtung längs dem Förder- und Silo-Waggon in Richtung zum anderen Waggonende transportierbar ist und über wenigstens eine erste und eine zweite Übergabeeinrichtung (70; 72) Schüttgut am anderen Waggonende aus dem ersten bzw. zweiten Aufnahmekasten abgebbar ist, ggf. in einen ersten bzw. zweiten Schüttgut-Empfangsbereich eines zugeordneten weiteren Förder- und Silo-Waggons (10) entsprechender Bauart,
**dadurch gekennzeichnet,**
**dass** die Aufnahmekästen (40, 42) übereinander angeordnet sind.

2. Förder- und Silo-Waggon nach Anspruch 1, **gekennzeichnet durch** wenigstens einen waggoneigenen weiteren Aufnahmekasten, der zur Speicherung von Schüttgut geeignet ist und in einem Bodenbereich eine waggoneigene weitere Materialfördereinrichtung aufweist, wobei über wenigstens einen weiteren Schüttgut-Empfangsbereich von einem Waggonende her Schüttgut in den weiteren Aufnahmekasten eingebbar ist, in den weiteren Aufnahmekasten eingegebenes Schüttgut mittels der weiteren Materialfördereinrichtung längs dem Förder- und Silo-Waggon in Richtung zum anderen Waggonende transportierbar ist und über wenigstens eine weitere Übergabeeinrichtung Schüttgut am anderen Waggonende aus dem Aufnahmekasten abgebbar ist, ggf. in einen weiteren Schüttgut-Empfangsbereich eines/des zugeordneten weiteren Förder- und Silo-Waggon entsprechender Bauart, wobei der wenigstens eine weitere Aufnahmekasten und der erste und zweite Aufnahmekasten übereinander angeordnet sind.

3. Förder- und Silo-Waggon nach Anspruch 1 oder 2, **dadurch gekennzeichnet, dass** zumindest ein oberer Aufnahmekasten (42) höhenverstellbar ist, um seine und die Aufnahmekapazität eines unterhalb dieses Aufnahmekastens angeordneten Aufnahmekastens (40) zu variieren.

4. Förder- und Silo-Waggon nach einem der Ansprüche 1 bis 3, **dadurch gekennzeichnet, dass** wenigstens einer (40, 42) der Aufnahmekästen zumindest in einem unteren Bereich von einer ggf. höhenverstellbaren Aufnahmewanne (24 bzw. 44) gebildet ist, die einen Wannenboden und sich an den Wannenboden (26 bzw. 46) anschließende Wannen-Seitenwandungen (28 bzw. 48) aufweist.

5. Förder- und Silo-Waggon nach Anspruch 4, **dadurch gekennzeichnet, dass** der Wannenboden von einem Obertrum eines Förderbands der betreffenden Materialfördereinrichtung gebildet ist oder dass der Wannenboden (26 bzw. 46) das Obertrum aufweist.

6. Förder- und Silo-Waggon nach einem der Ansprüche 1 bis 5, **dadurch gekennzeichnet, dass** wenigstens einer (40) der Aufnahmekästen zumindest in einem oberen Bereich von Waggon-Seitenwänden (30) gebildet ist, ggf. in Abhängigkeit von einer relativen Lage des übereinander angeordneten Aufnahmekästen (40, 42) im Falle einer Höhenverstellbarkeit entsprechend Anspruch 3 oder 4.

7. Förder- und Silo-Waggon nach einem der Ansprüche 1 bis 6, **dadurch gekennzeichnet, dass** die Materialfördergeschwindigkeit der ersten Materialfördereinrichtung oder/und der zweiten Materialfördereinrichtung oder/und der weiteren Materialfördereinrichtung zwischen einem größeren Wert für Förderbetrieb und einem kleineren Wert für Speicherungsbetrieb verstellbar ist, vorzugsweise unabhängig voneinander für die erste und die zweite und ggf. die weitere Materialfördereinrichtung oder/und zumindest bereichsweise kontinuierlich.

8. Förder- und Silo-Waggon nach einem der Ansprüche 1 bis 7, **dadurch gekennzeichnet, dass** die erste Übergabeeinrichtung (70) oder/und die zweite Übergabeeinrichtung (72) oder/und die weitere Übergabeeinrichtung einen über das Waggonende auskragenden, gegenüber der ersten bzw. zweiten bzw. weiteren Materialfördereinrichtung gesonderten Förderer, vorzugsweise Endlosförderer (70 bzw. 72), aufweist, der mit einem oberen Abgabeende über dem ersten bzw. zweiten bzw. weiteren Schüttgut-Empfangsbereich des betreffenden weiteren Förder- und Silo-Waggons entsprechender Bauart angeordnet ist oder angeordnet werden kann, um Schüttgut in den ersten (40) bzw. zweiten (42) bzw. weiteren Aufnahmekasten des betreffenden weiteren Förder- und Silo-Waggons (10) entsprechender Bauart zu übergeben.

9. Förder- und Silo-Waggon nach einem der Ansprüche 1 bis 8, **dadurch gekennzeichnet, dass** die erste und die zweite und ggf. die weitere Materialfördereinrichtung ausschließlich oder in einem dementsprechenden Waggon-Betriebsmodus mit der gleichen Förderrichtung längs dem Förder- und Silo-Waggon (10) betreibbar sind.

10. Förder- und Silo-Waggon nach einem der Ansprüche 1 bis 9, **dadurch gekennzeichnet, dass** die erste und die zweite und ggf. die weitere Materialfördereinrichtung ausschließlich oder in einem dementsprechenden Waggon-Betriebsmodus mit verschiedenen Förderrichtungen längs dem Förder- und Silo-Waggon (10) betreibbar sind.

11. Förder- und Silo-Waggon nach einem der Ansprüche 1 bis 10, **dadurch gekennzeichnet, dass** die erste oder/und die zweite oder/und die weitere Materialfördereinrichtung mit wechselnden Förderrichtungen längs dem Förder- und Silo-Waggon (10) betreibbar sind.

12. Förder- und Silo-Waggon nach Anspruch 11, **gekennzeichnet durch** wenigstens eine entsprechend einer ausgewählten Förderrichtung der ersten bzw. zweiten bzw. weiteren Materialfördereinrichtung verstellbare oder umbaubare erste bzw. zweite bzw. weitere Übergabeeinrichtung in einem Endbereich oder in beiden Endbereichen des Waggons, wobei ggf. ein erste bzw. zweite bzw. weitere Übergabeeinrichtung entsprechend der ausgewählten Förderrichtung von einem Endbereich des Waggons abbaubar und am anderen Endbereich des Waggons anbaubar ist.

13. Förder- und Silo-Waggon nach einem der Ansprüche 1 bis 12, **gekennzeichnet durch** Antriebseinrichtungen zum Antrieb der Materialfördereinrichtungen und der Übereingabeeinrichtungen, wobei die Antriebseinrichtungen zumindest zum Teil in einem unteren Bereich (20) des Waggons (10) in der Art von Unterflur-Aggregaten angeordnet sind.

14. Förder- und Silo-Waggon nach einem der Ansprüche 1 bis 13, **gekennzeichnet durch** eine Überwachungsinstallation zur Überwachung der Aufnahmekästen oder/und deren Materialfördereinrichtungen oder/und der zugeordneten Übereingabeeinrichtungen auf Grundlage von **durch** eine Sensoranordnung abgegebenen Messsignalen oder/und auf Grundlage von von einer Videokameraanordnung abgegebenen Videosignalen, wobei die Überwachungsinstallation vorzugsweise eine Mehrzahl von zu überwachenden Stellen zugeordneten Videokameras umfasst.

15. Förder- und Silo-Waggon nach einem der Ansprüche 1 bis 14, **dadurch gekennzeichnet, dass** der Waggon einen Führerstand aufweist oder an einem zugeordneten, gegenüber dem Waggon externen Führerstand anschließbar ist, wobei im Falle einer Überwachungsinstallation der Führerstand die Messsignale bzw. Videosignale empfängt.

16. Transportzug für Schüttgutmaterial, umfassend wenigstens einen, vorzugsweise umfassend wenigstens zwei Förder- und Silo-Waggons (10a, 10b, 10c; 10a - 10f; 10a, 10b; 10g, 10f) nach einem der vorhergehenden Ansprüche.

17. Transportzug nach Anspruch 16, **dadurch gekennzeichnet, dass** zwischen zwei in einer Waggonreihe unmittelbar benachbarten Förder- und Silo-Waggons (10a, 10b, 10c; 10a - 10f; 10a, 10b; 10g, 10f) mittels der Übergabeeinrichtungen (70, 72) Material bzw. Materialien zumindest in einer Richtung längs der Waggonreihe förderbar sind, und zwar zwischen einander zugeordneten Aufnahmekästen (40 bzw. 42) der betreffenden Förder- und Silo-Waggons.

18. Transportzug nach Anspruch 17, **dadurch gekennzeichnet, dass** die Übergabeeinrichtungen (70, 72) als Endlosförderer ausgebildet sind, welche von einem Materialempfangsniveau relativ zu einem jeweils zugehörigen Aufnahmekasten (40 bzw. 42) eines der Förder- und Silo-Waggons über das höchste Füllniveau des zugeordneten Aufnahmekasten eines anderen, unmittelbar benachbarten Förder- und Silo-Waggons ansteigen.

19. Transportzug nach Anspruch 18, **gekennzeichnet durch** wenigstens einen, vorzugsweise mehrere schienengängige Förder- und Silo-Waggons (11, 11a, 11b, 11c) zum Fördern und Speichern von Schüttgut, mit nur einem waggoneigenen Aufnahmekasten, der zur Speicherung von Schüttgut geeignet ist und in einem Bodenbereich eine waggoneigene Materialfördereinrichtung aufweist, wobei über wenigstens einen Schüttgut-Empfangsbereich von einem Waggonende her Schüttgut in den Aufnahmekasten eingebbar ist, in den Aufnahmekasten eingegebenes Schüttgut mittels der Materialfördereinrichtung längs dem Förder- und Silo-Waggon in Richtung zum anderen Waggonende transportierbar ist und über wenigstens eine Übergabeeinrichtung Schüttgut am anderen Waggonende aus dem Aufnahmekasten abgebbar ist, ggf. in einen Schüttgut-Empfangsbereich eines zugeordneten weiteren Förder- und Silo-Waggon entsprechender Bauart oder in einen zugeordneten Schüttgut-Empfangsbereich eines zugeordneten weiteren Förder- und Silo-Waggon (10a) mit mehreren Aufnahmekästen, eventuell unter Vermittlung einer gesonderten Materialübergabeanordnung (10').

20. Transportzug nach einem der Ansprüche 16 bis 19 als Gleisbehandlungszug, **gekennzeichnet durch** wenigstens eine schienengängige Gleisbehandlungseinrichtung (80), die wenigstens eine Materialaufnahmeeinrichtung (82; 82a, 82b) oder/und wenigstens eine Materialabgabeeinrichtung aufweist, wobei die Materialaufnahmeeinrichtung vorzugsweise als Aushubeinrichtung ausgeführt ist und ggf. mehrere Teilaushubeinrichtungen (82a, 82b) vorzugsweise in Form von den Gleisrost umschlingenden Aushubketten (82a, 82b) umfasst.

21. Gleisbehandlungszug nach Anspruch 20, **dadurch gekennzeichnet, dass** in Arbeitsrichtung vor der Gleisbehandlungseinrichtung (80) vorlaufend eine erste Gruppe von Förder- und Silo-Waggons (11; 10g, 10f) und in Arbeitsrichtung hinter der Gleisbehandlungseinrichtung (80) nachlaufend eine zweite Gruppe von Förder- und Silo-Waggons (10a, 10b) angeordnet ist, wobei die eine Gruppe zur Zwischenspeicherung und bedarfweisen Zufuhr von Gleisbaumaterial oder Gleisbaumaterialien in Form von Schüttgut zur Gleisbehandlungseinrichtung zwecks Verwendung oder Einbau an einer der Gleisbehandlungseinrichtung zugeordneten Gleisbaustelle vorgesehen ist und die andere Gruppe zur Zwischenspeicherung und ggf. zumindest teilweisen Abfuhr von an einer/der der Gleisbehandlungseinrichtung (80) zugeordneten Gleisbaustelle aufgenommenen Gleisbaumaterial oder Gleisbaumaterialien in Form von Schüttgut oder nach Verarbeitung zu Schüttgut vorgesehen ist.

22. Gleisbehandlungszug nach Anspruch 21, **dadurch gekennzeichnet, dass** die eine Gruppe wenigstens einen, vorzugsweise mehrere Förder- und Silo-Waggons (10a, 10b) jeweils mit mehreren Aufnahmekästen aufweist oder/und dass die andere Gruppe wenigstens einen, vorzugsweise mehrere Förder- und Silo-Waggons (10f) jeweils mit mehren Aufnahmekästen aufweist.

23. Gleisbehandlungszug nach Anspruch 22, **dadurch gekennzeichnet, dass** die eine oder/und die andere Gruppe zusätzlich wenigstens einen Förder- und Silo-Waggon mit nur einem Aufnahmekasten oder wenigstens einen anderen Materialtransportwaggon aufweist oder dass der einen oder/und der anderen Gruppe wenigstens ein Förder- und Silo-Waggon (11a,11b, 11c) mit nur einem Aufnahmekasten oder wenigstens ein anderer Materialtransportwaggon (100a, 100b, 100c) zugeordnet ist.

24. Gleisbehandlungszug nach Anspruch 23, **dadurch gekennzeichnet, dass** der wenigstens eine Förder- und Silo-Waggon mit nur einem Aufnahmekasten (11a, 11b, 11c) bzw. der wenigstens eine anderer Materialtransportwaggon (100a, 100b, 100c) an dem wenigstens einen Förder- und Silo-Waggon mit mehreren Aufnahmekästen der betreffenden Gruppe vermittels einer/der Materialüberg abeanordnung (10') angeschlossen oder anschließbar ist, um von einem Förder- und Silo-Waggon mit mehreren Aufnahmekästen aus wenigstens einem der Aufnahmekästen Material zu übernehmen oder an einen Förder- und Silo-Waggon (10a) mit mehreren Aufnahmekästen Material in wenigstens einen der Aufnahmekästen zu übergeben.

25. Gleisbehandlungszug nach Anspruch 24, **dadurch gekennzeichnet, dass** der wenigstens eine Förder- und Silo-Waggon mit nur einem Aufnahmekasten (11a, 11b, 11c) bzw. der wenigstens eine andere Materialtransportwaggon (100a, 100b, 100c) gegenüber dem wenigstens einen Förder- und Silo-Waggon (10a) mit mehreren Aufnahmekästen der betreffenden Gruppe von der Gleisbehandlungseinrichtung weiter entfernt angeordnet ist.

26. Verfahren zur Versorgung einer Gleisbaustelle mit Gleisbaumaterialien unter Verwendung eines Transportzugs bzw. Gleisbehandlungszugs nach einem der Ansprüche 16 bis 25,
**dadurch gekennzeichnet,**
**dass** wenigstens ein Materialtransportwaggon (11a, 11b, 11c; 100a, 100b, 100c) dazu verwendet wird, gleichzeitig oder nacheinander und im Falle eines größeren oder andauerenden Materialbedarfs auch wiederholt wenigstens zwei verschiedene Gleisbaumaterialien oder Gleisbaumaterialfraktionen, im Folgenden ausschließlich Gleisbaumaterialien genannt, an einen endständigen Förder- und Silo-Waggon (10a) mit mehreren Aufnahmekästen des Zugs heranzutransportieren, und dass die Gleisbaumaterialien dann voneinander getrennt in einen jeweils zugeordneten Aufnahmekastens dieses Förder- und Silo-Waggons von dessen einen Waggonende her übergeben werden und in Zuglängsrichtung über wenigstens einen derartigen Förder- und Silo-Waggon (10a, 10b) hinweg transportiert werden in Richtung zur Gleisbaustelle,
wobei die Gleisbaumaterialien längs eines jeweiligen Waggons durch die Materialfördereinrichtung eines jeweiligen Aufnahmekastens in Richtung zum anderen Waggonende gefördert werden und ggf. von diesem Ende sodann durch die Übergabeeinrichtung (70 bzw. 72) des betreffenden Aufnahmekastens in den Empfangsbereich eines zugeordneten Aufnahmekasten eines unmittelbar benachbarten weiteren derartigen Förder- und Silo-Waggons (10b) übergeben werden, und
wobei die Gleisbaumaterialien in wenigstens einem der Förder- und Silo-Waggon mit mehreren Aufnahmekästen zwischengespeichert werden und entsprechend dem Bedarf an dem jeweiligen Gleisbaumaterial in Richtung zur Gleisbaustelle weiterbefördert werden.

27. Verfahren nach Anspruch 26, **dadurch gekennzeichnet, dass** im Falle mehrerer aufeinander folgender Förder- und Silo-Waggons jeweils mit mehreren Aufnahmekästen zur Zwischenspeicherung der Gleisbaumaterialien zuerst ein der Gleisbaustelle näherer Waggon gefüllt wird.

28. Verfahren nach Anspruch 26 oder 27, **dadurch gekennzeichnet, dass** zur Zwischenspeicherung eines Gleisbaumaterials das Material längs dem gerade zu befüllenden Förder- und Silo-Waggons mittels der Fördereinrichtung des das Material aufnehmenden Aufnahmekastens langsamer gefördert wird als auf wenigstens einem vorangehenden oder/und als - nach Abgabe aus dem Aufnahmekasten zur Weiterbeförderung in Richtung zur Gleisbaustelle - auf wenigstens einem nachfolgenden Förder- und Silo-Waggon.

29. Verfahren nach einem der Ansprüche 26 bis 28, **dadurch gekennzeichnet, dass** der Materialtransportwaggon ein Kübeltransportwaggon (100a, 100b, 1 00c) mit mehreren Materialtransportkübeln (102) oder ein Förder- und Silo-Waggon (11a, 11b, 11c) mit nur einem Aufnahmekasten oder ebenfalls ein Förder- und Silo-Waggon mit mehreren Aufnahmekästen ist.

30. Verfahren zur Aufnahme, Zwischenspeicherung und ggf. Abfuhr von Materialien an bzw. von einer Gleisbaustelle unter Verwendung eines Transportzugs bzw. Gleisbehandlungszugs nach einem der Ansprüche 16 bis 25,
**dadurch gekennzeichnet,**
**dass** mehrere verschiedene aufzunehmende oder zwischenzuspeichernde und ggf. abzuführende Materialien oder Materialfraktionen, im Folgenden ausschließlich Materialien genannt, einem Förder- und Silo-Waggon (10f) mit mehreren Aufnahmekästen zugeführt und voneinander getrennt in einen jeweils zugeordneten Aufnahmekasten dieses Förder- und Silo-Waggons von dessen einen Waggonende her übergeben werden und in diesem Förder- und Silo-Waggon oder in einem anderen derartigen Förder- und Silo-Waggon, der am erstgenannten Waggon angeschlossen ist, zwischengespeichert werden.

31. Verfahren nach Anspruch 30, **dadurch gekennzeichnet, dass** nach der Zwischenspeicherung unter Verwendung wenigstens eines Materialtransportwaggons abzuführendes Material bzw. abzuführende Materialien wegtransportiert werden, wobei zum Wegtransportieren des wenigstens einen Materials das Material vom Förder- und Silo-Waggon oder einem von der Gleisbaustelle entfernteren derartigen Förder- und Silo-Waggon von dem von der Gleisbaustelle ferneren Waggonende her an den Materialtransportwaggon übergeben wird, im Falle mehrere verschiedener Materialien gleichzeitig oder nacheinander und im Falle eines größeren oder andauerenden Materialabfuhrbedarfs auch wiederholt.

32. Verfahren nach Anspruch 30 oder 31, **dadurch gekennzeichnet, dass** zwischengespeichertes Material oder zwischengespeicherte Materialien von dem Förder- und Silo-Waggon bedarfsweise wieder der Gleisbaustelle zugefördert werden.

33. Verfahren nach einem der Ansprüche 30 bis 32, **dadurch gekennzeichnet, dass** der Zwischenspeicherung von Material oder/und der Zuförderung von zwischengespeicherten Material wieder zur Gleisbaustelle ggf. eine Materialbehandlung oder/und Materialaufbereitung vorausgeht.

34. Verfahren nach einem der Ansprüche 30 bis 33, **dadurch gekennzeichnet, dass** die zwischengespeicherten Materialien Aushubmaterialien von der Gleisbaustelle oder aus Aushubmaterial oder Aushubmaterialien von der Gleisbaustelle gewonnene oder ausseparierte Materialien sind.

35. Verfahren nach einem der Ansprüche 30 bis 34, **dadurch gekennzeichnet, dass** im Falle mehrerer aufeinander folgender Förder- und Silo-Waggons jeweils mit mehreren Aufnahmekästen zur Zwischenspeicherung der Materialien zuerst ein der Gleisbaustelle fernerer Waggon gefüllt wird.

36. Verfahren nach einem der Ansprüche 30 bis 35, **dadurch gekennzeichnet, dass** zur Zwischenspeicherung eines Materials das Material längs dem gerade zu befüllenden Förder- und Silo-Waggons mittels der Fördereinrichtung des das Material aufnehmenden Aufnahmekastens langsamer gefördert wird als auf wenigstens einem vorangehenden Förder- und Silo-Waggon.

37. Verfahren nach einem der Ansprüche 30 bis 36, **dadurch gekennzeichnet, dass** der Materialtransportwaggon ein Kübeltransportwaggon mit mehreren Materialtransportkübeln oder ein Förder- und Silo-Waggon mit nur einem Aufnahmekasten oder ebenfalls ein Förder- und Silo-Waggon mit mehreren Aufnahmekästen ist.

## Claims

1. Rail-borne haulage and silo wagon (10) for the conveyance and storage of bulk goods, having a wagon-specific first receiving box (40) and a wagon-specific second receiving box (42), which are suitable for storing bulk goods and, in a respective floor region (26; 46), have a wagon-specific first and second material conveyor, respectively, bulk goods being able to be fed from one wagon end, via at least one first and one second bulk goods receiving region, into the first and second receiving box, respectively, bulk goods fed into the first and second receiving box being transportable by means of the first and second material conveyor, respectively, along the haulage and silo wagon in the direction of the other wagon end and bulk goods at the other wagon end being able to be discharged from the first and second receiving box, respectively, via at least one first and one second transfer device (70; 72), where appropriate into a first and second bulk goods receiving region, respectively, of an assigned further haulage and silo wagon (10) of corresponding design, **characterized in that** the receiving boxes (40, 42) are disposed one above the other.

2. Haulage and silo wagon according to Claim 1, **characterized by** at least one wagon-specific further receiving box, which is suitable for storing bulk goods and has, in a floor region, a wagon-specific further material conveyor, bulk goods being able to be fed from one wagon end, via at least one further bulk goods receiving region, into the further receiving box, bulk goods fed into the further receiving box being transportable by means of the further material conveyor along the haulage and silo wagon in the direction of the other wagon end, and bulk goods at the other wagon end being able to be discharged from the receiving box via at least one further transfer device, where appropriate into a further bulk goods receiving region of a/the assigned further haulage and silo wagon of corresponding design, wherein the at least one further receiving box and the first and second receiving box are disposed one above the other.

3. Haulage and silo wagon according to Claim 1 or 2, **characterized in that** at least an upper receiving box (42) can be adjusted in height in order to vary its receiving capacity and that of a receiving box (40) disposed beneath this receiving box.

4. Haulage and silo wagon according to one of Claims 1 to 3, **characterized in that** at least one of the receiving boxes (40, 42) is formed, at least in a lower region, by a, where appropriate, height-adjustable receiving trough (24 and 44, respectively), which has a trough floor and trough side walls (28 and 48, respectively) adjoining the trough floor (26 and 46, respectively).

5. Haulage and silo wagon according to Claim 4, **characterized in that** the trough floor is formed by a top race of a conveyor belt of the particular material conveyor, or **in that** the trough floor (26 and 46, respectively) comprises the top race.

6. Haulage and silo wagon according to one of Claims 1 to 5, **characterized in that** at least one (40) of the receiving boxes is formed, at least in an upper region, by wagon side walls (30), where appropriate in dependence on a relative position of the receiving boxes (40, 42) disposed one above the other, in the case of a height adjustability in accordance with Claim 3 or 4.

7. Haulage and silo wagon according to one of Claims 1 to 6, **characterized in that** the material-conveying speed of the first material conveyor and/or of the second material conveyor and/or of the further material conveyor can be adjusted between a larger value for haulage operation and a smaller value for storage operation, preferably independently of each other for the first and the second and, where appropriate, the further material conveyor and/or, at least in some areas, continuously.

8. Haulage and silo wagon according to one of Claims 1 to 7, **characterized in that** the first transfer device (70) and/or the second transfer device (72) and/or the further transfer device has a conveyor, preferably a continuous conveyor (70 and 72, respectively), which juts out over the wagon end and is separate from the first and second and further material conveyor respectively and which is disposed or can be disposed with an upper discharge end over the first and second and further bulk goods receiving region, respectively, of the particular further haulage and silo wagon of corresponding design in order to transfer bulk goods into the first (40) and second (42) and further receiving box, respectively, of the particular further haulage and silo wagon (10) of corresponding design.

9. Haulage and silo wagon according to one of Claims 1 to 8, **characterized in that** the first and the second and, where appropriate, the further material conveyor can be operated exclusively, or in a corresponding wagon operating mode with the same direction of conveyance along the haulage and silo wagon (10).

10. Haulage and silo wagon according to one of Claims 1 to 9, **characterized in that** the first and the second and, where appropriate, the further material conveyor can be operated exclusively, or in a corresponding wagon operating mode with different directions of conveyance along the haulage and silo wagon (10).

11. Haulage and silo wagon according to one of Claims 1 to 10, **characterized in that** the first and/or the second and/or the further material conveyor can be operated with alternating directions of conveyance along the haulage and silo wagon (10).

12. Haulage and silo wagon according to Claim 11, **characterized by** at least one first and second and further transfer device, respectively, in one end region or in both end regions of the wagon, which transfer device is adjustable or convertible in accordance with a selected direction of conveyance of the first and second and further material conveyor, respectively, where appropriate a first and second and further transfer device, respectively, being able to be removed from one end region of the wagon in accordance with the selected direction of conveyance and fitted on to the other end region of the wagon.

13. Haulage and silo wagon according to one of Claims 1 to 12, **characterized by** drive mechanisms for driving the material conveyors and the transfer devices, the drive mechanisms being disposed, at least partially, in a lower region (20) of the wagon (10) in the style of underfloor units.

14. Haulage and silo wagon according to one of Claims 1 to 13, **characterized by** a monitoring installation for monitoring the receiving boxes and/or their material conveyors and/or the assigned transfer devices on the basis of measurement signals emitted by a sensor arrangement and/or on the basis of video signals emitted by a video camera arrangement, the monitoring installation preferably comprising a plurality of video cameras assigned to monitoring sites.

15. Haulage and silo wagon according to one of Claims 1 to 14, **characterized in that** the wagon has a driver's cab or can be connected to an assigned driver's cab which is external to the wagon, the driver's cab receiving the measurement signals and/or video signals in the case of a monitoring installation.

16. Transport train for bulk goods material, comprising at least one, preferably comprising at least two haulage and silo wagons (10a, 10b, 10c; 10a - 10f, 10a, 10b; 10g, 10f) according to one of the preceding claims.

17. Transport train according to Claim 16, **characterized in that** material and materials can be conveyed by means of the transfer devices (70, 72) between two haulage and silo wagons (10a, 10b, 10c; 10a - 10f, 10a, 10b; 10g, 10f) which are directly adjacent in a row of wagons, at least in one direction along the row of wagons, more precisely between mutually assigned receiving boxes (40 and 42, respectively) of the particular haulage and silo wagon.

18. Transport train according to Claim 17, **characterized in that** the transfer devices (70, 72) are configured as continuous conveyors, which climb from a material-receiving level relative to a respectively associated receiving box (40 and 42, respectively) of one of the haulage and silo wagons to above the highest fill level of the assigned receiving box of another, directly adjacent haulage and silo wagon.

19. Transport train according to Claim 18, **characterized by** at least one, preferably a plurality of rail-borne haulage and silo wagons (11, 11a, 11b, 11c) for the conveyance and storage of bulk goods, having just one wagon-specific receiving box, which is suitable for storing bulk goods and, in a floor region, has a wagon-specific material conveyor, bulk goods being able to be fed from one wagon end, via at least one bulk goods receiving region, into the receiving box, bulk goods fed into the receiving box being transportable by means of the material conveyor along the haulage and silo wagon in the direction of the other wagon end and, via at least one transfer device, bulk goods at the other wagon end being able to discharged from the receiving box, where appropriate into a bulk goods receiving region of an assigned further haulage and silo wagon of corresponding design or into an assigned bulk goods receiving region of an assigned further haulage and silo wagon (10a) having a plurality of receiving boxes, possibly through the agency of a separate material transfer device (10').

20. Transport train according to one of Claims 16 to 19 in the form of a track treatment train, **characterized by** at least one rail-borne track-treating device (80), which has at least one material-receiving device (82; 82a, 82b) and/or at least one material-discharging device, the material-receiving device preferably being realized as an excavating device and, where appropriate, comprising a plurality of subordinate excavating devices (82a, 82b), preferably in the form of excavating chains (82a, 82b) wrapping round the track grate.

21. Track treatment train according to Claim 20, **characterized in that** a first group of haulage and silo wagons (11; 10g, 10f) is disposed leading the track-treating device (80) in the working direction and a second group of haulage and silo wagons (10a, 10b) is disposed trailing the track-treating device (80) in the working direction, one group being intended for the intermediate storage and the supply, according to requirement, of track-building material or track-building materials in the form of bulk goods to the track-treating device for the purpose of use or installation at a track-building site assigned to the track-treating device and the other group being intended for the intermediate storage and, where appropriate, at least partial evacuation of track-building material or track-building materials received at a/the track-building site assigned to the track-treating device (80) in the form of bulk goods or following conversion into bulk goods.

22. Track treatment train according to Claim 21, **characterized in that** one group has at least one, preferably a plurality of haulage and silo wagons (10a, 10b), respectively having a plurality of receiving boxes, and/or **in that** the other group has at least one, preferably a plurality of haulage and silo wagons (10f), respectively having a plurality of receiving boxes.

23. Track treatment train according to Claim 22, **characterized in that** one and/or the other group additionally has at least one haulage and silo wagon having just one receiving box, or at least one other material transport wagon, or **in that** one and/or the other group is assigned at least one haulage and silo wagon (11a, 11b, 11c) having just one receiving box, or at least one other material transport wagon (100a, 100b, 100c).

24. Track treatment train according to Claim 23, **characterized in that** the at least one haulage and silo wagon having just one receiving box (11a, 11b, 11c), or the at least one other material transport wagon (100a, 100b, 100c), is respectively connected or can be connected to the at least one haulage and silo wagon having a plurality of receiving boxes of the particular group by means of a/the material transfer arrangement (10') in order to accept material from a haulage and silo wagon having a plurality of receiving boxes, out of at least one of the receiving boxes, or to transfer material to a haulage and silo wagon (10a) having a plurality of receiving boxes, into at least one of the receiving boxes.

25. Track treatment train according to Claim 24, **characterized in that** the at least one haulage and silo wagon having just one receiving box (11a, 11b, 11c), or the at least one other material transport wagon (100a, 100b, 100c), is respectively disposed farther away from the track-treating device compared to the at least one haulage and silo wagon (10a) of the particular group having a plurality of receiving boxes.

26. Process for supplying a track-building site with track-building materials, using a transport train or track treatment train according to one of Claims 16 to 25, **characterized in that** at least one material transport wagon (11a, 11b, 11c; 100a, 100b, 100c) is used to transport simultaneously or successively and, in the case of a larger or persistent material requirement, also repeatedly, at least two different track-building materials or track-building material fractions (hereinafter solely referred to as track-building materials) up to a terminal haulage and silo wagon (10a) of the train having a plurality of receiving boxes, and **in that** the track-building materials are then transferred, separately from one another, into a respectively assigned receiving box of this haulage and silo wagon from its one wagon end and are transported over at least one such haulage and silo wagon (10a, 10b) in the longitudinal direction of the train in the direction of the track-building site, the track-building materials being conveyed along a respective wagon by the material conveyor of a respective receiving box in the direction of the other wagon end and, where appropriate, from this end then, being transferred by the transfer device (70 and 72, respectively) of the particular receiving box, into the receiving region of an assigned receiving box of a directly adjacent further such haulage and silo wagon (10b), and the track-building materials being temporarily stored in at least one of the haulage and silo wagons having a plurality of receiving boxes and being transported onward in the direction of the track-building site in accordance with the demand for the respective track-building material.

27. Process according to Claim 26, **characterized in that**, in the case of a plurality of successive haulage and silo wagons respectively having a plurality of receiving boxes for the temporary storage of the track-building materials, a wagon nearer to the track-building site is filled first.

28. Process according to Claim 26 or 27, **characterized in that**, for the temporary storage of a track-building material, the material is conveyed along the haulage and silo wagon about to be filled, by means of the conveyor of the receiving box receiving the material, more slowly than on at least one preceding haulage and silo wagon and/or - following discharge from the receiving box for onward transport in the direction of the track-building site - more slowly than on at least one following haulage and silo wagon.

29. Process according to one of Claims 26 to 28, **characterized in that** the material transport wagon is a bucket transport wagon (100a, 100b, 100c) having a plurality of material transport buckets (102), or a haulage and silo wagon (11a, 11b, 11c) having just one receiving box, or, equally, a haulage and silo wagon having a plurality of receiving boxes.

30. Process for receiving, temporarily storing and, where appropriate, evacuating materials respectively at and from a track-building site, using a transport train and track treatment train, respectively, according to one of Claims 16 to 25, **characterized in that** a plurality of different materials or material fractions which are to be received or temporarily stored and, where appropriate, evacuated (hereinafter solely referred to as materials) are supplied to a haulage and silo wagon (10f) having a plurality of receiving boxes and are transferred, separately from one another, into a respectively assigned receiving box of this haulage and silo wagon from its one wagon end and are temporarily stored in this haulage and silo wagon or in another such haulage and silo wagon, which is connected to the first-named wagon.

31. Process according to Claim 30, **characterized in that**, following the temporary storage, material and materials to be evacuated are transported away using at least one material transport wagon, for the transportation of the at least one material, the material being transferred from the haulage and silo wagon, or from such a haulage and silo wagon which is more distant from the track-building site, from the wagon end farther away from the track-building site to the material transport wagon, in the case of a plurality of different materials simultaneously or successively and, in the case of a larger or persistent material evacuation requirement, also repeatedly.

32. Process according to Claim 30 or 31, **characterized in that** temporarily stored material or materials is/are fed from the haulage and silo wagon, according to requirement, back to the track-building site.

33. Process according to one of Claims 30 to 32, **characterized in that** the temporary storage of material and/or the feeding of temporarily stored material back to the track-building site is preceded, where appropriate, by a material treatment and/or material preparation.

34. Process according to one of Claims 30 to 33, **characterized in that** the temporarily stored materials are excavation materials from the track-building site or materials recovered or separated out from excavation material or excavation materials from the track-building site.

35. Process according to one of Claims 30 to 34, **characterized in that**, in the case of a plurality of successive haulage and silo wagons, respectively having a plurality of receiving boxes for the temporary storage of materials, a wagon farther from the track-building site is filled first.

36. Process according to one of Claims 30 to 35, **characterized in that**, for the temporary storage of a material, the material is conveyed along the haulage and silo wagon about to be filled, by means of the conveyor of the receiving box receiving the material, more slowly than on at least one preceding haulage and silo wagon.

37. Process according to one of Claims 30 to 36, **characterized in that** the material transport wagon is a bucket transport wagon having a plurality of material transport buckets, or a haulage and silo wagon having just one receiving box, or, equally, a haulage and silo wagon having a plurality of receiving boxes.

## Revendications

1. Wagon de transport et wagon-silo (10) apte à circuler sur des rails, pour le transport et le stockage de matériau en vrac, avec un premier caisson de réception (40) inhérent au wagon et avec un second caisson de réception (42) inhérent au wagon, qui sont adaptés pour le stockage de matériau en vrac et qui dans une zone respective de leur fond (26 ; 46) comportent un premier, respectivement un second dispositif de transport de matériau inhérent au wagon, du matériau en vrac pouvant être introduit à partir d'une extrémité du wagon par l'intermédiaire d'au moins une première et une seconde zone de réception de matériau en vrac dans le premier, respectivement dans le second caisson de réception, le matériau en vrac introduit dans le premier, respectivement dans le second caisson de réception pouvant être transporté au moyen du premier, respectivement du second dispositif de transport de matériau le long du wagon de transport et wagon-silo, vers l'autre extrémité du wagon et, par l'intermédiaire d'au moins un premier et un second dispositif de transfert (70 ; 72), du matériau en vrac pouvant être distribué à l'autre extrémité du wagon, à partir du premier, respectivement du second caisson de réception, le cas échéant dans une première, respectivement dans une seconde zone de réception de matériau en vrac d'un wagon de transport et wagon-silo supplémentaire associé (10), de structure correspondante,
**caractérisé en ce que**
les caissons de réception (40, 42) sont superposés.

2. Wagon de transport et wagon-silo selon la revendication 1, **caractérisé par** au moins un caisson de réception supplémentaire, inhérent au wagon, qui est adapté pour le stockage de matériau en vrac et qui dans une zone de son fond comporte un dispositif de transport supplémentaire inhérent au wagon, par l'intermédiaire d'au moins une zone supplémentaire de réception de matériau en vrac, du matériau en vrac pouvant être introduit à partir d'une extrémité du wagon dans le caisson de réception supplémentaire, du matériau en vrac introduit dans le caisson de réception supplémentaire pouvant être transporté le long du wagon de transport et wagon-silo au moyen du dispositif de transport supplémentaire en direction de l'autre extrémité du wagon, et du matériau en vrac pouvant être distribué par l'intermédiaire d'au moins un dispositif de transfert supplémentaire à l'autre extrémité du wagon à partir du caisson de réception, le cas échéant dans une zone de réception supplémentaire de matériau en vrac du/d'un wagon de transport et wagon-silo supplémentaire associé de structure correspondante, le caisson de réception supplémentaire au nombre d'un au moins et le premier et le second caisson de réception étant superposés.

3. Wagon de transport et wagon-silo selon la revendication 1 ou 2, **caractérisé en ce qu'**au moins un caisson de réception supérieur (42) est réglable en hauteur, pour varier sa capacité de réception et celle d'un caisson de réception (40) disposé sous ce caisson de réception.

4. Wagon de transport et wagon-silo selon l'une des revendications 1 à 3, **caractérisé en ce qu'**au moins l'un (40, 42) des caissons de réception est formé au moins dans une zone inférieure par une cuve de réception (24, respectivement 44), réglable en hauteur le cas échéant, qui comporte un fond de cuve et des parois latérales (28, respectivement 48) se raccordant sur le fond de cuve (26, respectivement 46).

5. Wagon de transport et wagon-silo selon la revendication 4, **caractérisé en ce que** le fond de cuve est formé par un brin supérieur d'une bande transporteuse du dispositif de transport de matériau concerné ou **en ce que** le fond de cuve (26, respectivement 46) comporte le brin supérieur.

6. Wagon de transport et wagon-silo selon l'une des revendications 1 à 5, **caractérisé en ce qu'**au moins l'un (40) des caissons de réception est formé dans au moins une zone supérieure par des parois latérales du wagon (30), le cas échéant en fonction d'une position relative des caissons de réception superposés (40, 42), dans le cas d'une possibilité de réglage en hauteur selon la revendication 3 ou 4.

7. Wagon de transport et wagon-silo selon l'une des revendications 1 à 6, **caractérisé en ce que** le vitesse de transport du matériau du premier dispositif de transport de matériau ou/et du second dispositif de transport de matériau ou/et du dispositif de transport de matériau supplémentaire est réglable entre une valeur supérieure pour le régime de transport et une valeur inférieure pour le régime de stockage, de préférence indépendamment l'une de l'autre en ce qui concerne le premier et le second dispositif de transport de matériau et le cas échéant le dispositif de transport de matériau supplémentaire ou/et en continu, au moins par secteurs.

8. Wagon de transport et wagon-silo selon l'une des revendications 1 à 7, **caractérisé en ce que** le premier dispositif de transfert (70) ou/et le second dispositif de transfert (72) ou/et le dispositif de transfert supplémentaire comporte(nt) un transporteur séparé du premier, respectivement du second, respectivement du dispositif de transport de matériau supplémentaire, faisant saillie au-detà de l'extrémité du wagon, de préférence un transporteur sans fin (70, respectivement 72), qui par une extrémité de distribution supérieure est disposé ou peut être disposé au dessus de la première, respectivement de la seconde, respectivement de la zone de réception supplémentaire de matériau en vrac du wagon de transport et wagon-silo supplémentaire concerné, de structure correspondante, pour transférer du matériau en vrac dans le premier (40), respectivement dans le second (42), respectivement dans le caisson de réception supplémentaire du wagon de transport et wagon-silo (10) concerné, de structure correspondante.

9. Wagon de transport et wagon-silo selon l'une des revendications 1 à 8, **caractérisé en ce que** le premier et le second et le cas échéant le dispositif de transport de matériau supplémentaire sont exploitables exclusivement ou selon un mode d'exploitation conséquent du wagon, dans la même direction de transport le long du wagon de transport et wagon-silo (10).

10. Wagon de transport et wagon-silo selon l'une des revendications 1 à 9, **caractérisé en ce que** le premier et le second et le cas échéant le dispositif de transport de matériau supplémentaire sont exploitables exclusivement ou selon un mode d'exploitation conséquent du wagon, dans différentes directions de transport le long du wagon de transport et wagon-silo (10).

11. Wagon de transport et wagon-silo selon l'une des revendications 1 à 10, **caractérisé en ce que** le premier ou/et le second ou/et le dispositif de transport de matériau supplémentaire sont exploitables dans des directions de transport alternées le long du wagon de transport et wagon-silo (10).

12. Wagon de transport et wagon-silo selon la revendication 11, **caractérisé par** au moins un premier, respectivement un second, respectivement un dispositif de transfert supplémentaire réglable ou transformable en fonction d'une direction de transport choisie du premier, respectivement du second, respectivement du dispositif de transport de matériau supplémentaire, dans une zone d'extrémité ou dans les deux zones d'extrémité du wagon, le cas échéant, un premier, respectivement un second, respectivement un dispositif de transfert supplémentaire pouvant être démonté d'une zone d'extrémité du wagon et remonté sur l'autre zone d'extrémité du wagon, en fonction de la direction de transport choisie.

13. Wagon de transport et wagon-silo selon l'une des revendications 1 à 12, **caractérisé par** des systèmes d'entraînement, pour entraîner les dispositifs de transport de matériau et les dispositifs de transfert, les systèmes d'entraînement étant disposés au moins partiellement dans une zone inférieure (20) du wagon (10), à la manière d'ensembles disposés sous le wagon.

14. Wagon de transport et wagon-silo selon l'une des revendications 1 à 13, **caractérisé par** une installation de supervision pour la supervision des caissons de réception ou/et de leurs dispositifs de transport de matériau ou/et des dispositifs de transfert associés, sur la base de signaux de mesure délivrés par un agencement de capteurs ou/et sur la base de signaux vidéo délivrés par un agencement de caméras vidéo, l'installation de supervision comprenant de préférence une pluralité de caméras vidéo associées à des endroits à surveiller.

15. Wagon de transport et wagon-silo selon l'une des revendications 1 à 14, **caractérisé en ce que** le wagon comporte un poste de conduite ou qu'il peut être raccordé à un poste de conduite associé, externe au wagon, et dans le cas d'une installation de supervision, le poste de conduite réceptionnant les signaux de mesure, respectivement les signaux vidéo.

16. Convoi de transport de matériau en vrac, comprenant au moins un, de préférence comprenant au moins deux wagons de transport et wagons silos (10a, 10b, 10c ; 10a à 10f ; 10a, 10b ; 10g, 10f) selon l'une des revendications précédentes.

17. Convoi de transport selon la revendication 16, **caractérisé en ce qu'**entre deux wagons de transport et wagons-silos (10a, 10b, 10c ; 10a à 10f ; 10a, 10b ; 10g, 10f), directement voisins dans une rangée de wagons, du matériau ou des matériaux peu(ven)t être transporté(s) dans une direction, le long de la rangée de wagons, au moyen des dispositifs de transfert (70, 72), à savoir entre des caissons de réception (40, respectivement 42) associés entre eux des wagons de transport et wagons-silos concernés.

18. Convoi de transport selon la revendication 17, **caractérisé en ce que** les dispositifs de transfert (70, 72) sont réalisés en tant que transporteurs sans fin, qui s'élèvent d'un niveau de réception du matériau par rapport à un caisson de réception respectivement correspondant (40, respectivement 42) de l'un des wagons de transport et wagon-silo, au-dessus du niveau de remplissage maximal du caisson de réception associé d'un autre wagon de transport et wagon-silo directement voisin.

19. Convoi de transport selon la revendication 18, **caractérisé par** au moins un, de préférence par plusieurs wagons de transport et wagons-silos aptes à circuler sur des rails (11, 1 1 a, 1 1 b, 11c), pour le transport et pour le stockage de matériau en vrac, avec un seul caisson de réception inhérent au wagon, qui est adapté pour stocker du matériau en vrac et qui dans une zone de fond comporte un dispositif de transport de matériau inhérent au wagon, du matériau en vrac pouvant être introduit à partir d'une extrémité du wagon par l'intermédiaire d'au moins une zone de réception de matériau en vrac dans le caisson de réception, du matériau en vrac introduit dans le caisson de réception pouvant être transporté au moyen du dispositif de transport de matériau le long du wagon de transport et wagon-silo en direction de l'autre extrémité du wagon et à l'autre extrémité du wagon, du matériau en vrac pouvant être distribué à partir du caisson de réception, par l'intermédiaire d'au moins un dispositif de transfert, le cas échéant dans une zone de réception de matériau en vrac d'un wagon de transport et wagon-silo supplémentaire associé, de structure correspondante ou dans une zone de réception de matériau en vrac associée d'un wagon de transport et wagon-silo supplémentaire associé (10a), avec plusieurs caissons de réception, éventuellement par l'intermédiaire d'un agencement séparé pour le transfert du matériau (10').

20. Convoi de transport selon l'une des revendications 16 à 19, sous la forme de convoi de traitement de la voie, **caractérisé par** au moins un dispositif de traitement de la voie (80), apte à circuler sur des rails, qui comporte au moins un dispositif de réception de matériau (82 ; 82a, 82b) ou/et au moins un dispositif de distribution de matériau, le dispositif de réception de matériau étant réalisé de préférence sous la forme d'un dispositif de déblayage et comprenant le cas échéant plusieurs dispositifs de déblayage partiels (82a, 82b), de préférence sous la forme de chaînes de déblayage (82a, 82b) enlaçant la grille du rail.

21. Convoi de traitement de la voie selon la revendication 20, **caractérisé en ce que** dans le sens de travail du dispositif de traitement de la voie (80), un premier groupe de wagons de transport et wagons silos (11 ; 10g, 10f) est disposé en chasse négative et dans le sens de travail derrière le dispositif de traitement de la voie (80), un second groupe de wagons de transport et wagons silos (10a, 10b) est disposé en chasse positive, l'un des groupes étant prévu pour l'entreposage et l'alimentation en cas de besoin de matériau de construction de la voie ou de matériaux de construction de la voie, sous la forme de matériau en vrac vers le dispositif de traitement de la voie, pour être utilisé(s) ou incorporé(s) dans un chantier ferroviaire qui est associé au dispositif de traitement de la voie et l'autre groupe étant prévu pour l'entreposage et le cas échéant pour l'évacuation au moins partielle de matériau de construction de la voie ou de matériaux de construction de la voie prélevé(s) sous la forme de matériau en vrac ou après son (leur) mise en oeuvre en matériau en vrac sur un/le chantier ferroviaire qui est associé au dispositif de traitement de la voie (80).

22. Convoi de traitement de la voie selon la revendication 21, **caractérisé en ce que** l'un des groupes comporte au moins un, de préférence plusieurs wagons de transport et wagons silos (10a, 10b), avec respectivement plusieurs caissons de réception ou/et **en ce que** l'autre groupe comporte au moins un, de préférence plusieurs wagons de transport et wagons silos (10f) avec respectivement plusieurs caissons de réception.

23. Convoi de traitement de la voie selon la revendication 22, **caractérisé en ce que** l'un ou/et l'autre groupe comporte en supplément au moins un wagon de transport et wagon-silo avec un seul caisson de réception ou au moins un wagon de transport de matériau supplémentaire ou **en ce qu'**au moins un wagon de transport et wagon-silo (11a, 11b, 11c) avec un seul caisson de réception ou au moins un wagon de transport de matériau supplémentaire (100a, 100b, 100c) est associé à l'un ou/et à l'autre groupe.

24. Convoi de traitement de la voie selon la revendication 23, **caractérisé en ce qu'**au moins le wagon de transport et wagon-silo avec un seul caisson de réception (11a, 11b, 11c), respectivement au moins l'autre wagon de transport et wagon-silo (100a, 100b, 100c) est raccordé ou peut être raccordé sur le wagon de transport et wagon-silo au nombre d'un au moins avec plusieurs caissons de réception du groupe concerné, par l'intermédiaire d'un/de l'agencement de transfert de matériau (10'), pour reprendre du matériau à partir d'un wagon de transport et wagon-silo avec plusieurs caissons de réception, dans au moins l'un des caissons de réception ou pour transférer du matériau dans un wagon de transport et wagon-silo (10a) avec plusieurs caissons de réception, dans au moins l'un des caissons de réception.

25. Convoi de traitement de la voie selon la revendication 24, **caractérisé en ce que** le wagon de transport et wagon-silo au nombre d'un au moins, avec un seul caisson de réception (11a, 11b, 11c), respectivement le wagon de transport supplémentaire (100a, 100b, 100c) au nombre d'un au moins est disposé de façon plus éloignée du dispositif de traitement de la voie que le wagon de transport et wagon-silo (10a) au nombre d'un au moins avec plusieurs caissons de réception du groupe concerné.

26. Procédé d'alimentation d'un chantier ferroviaire en matériaux de construction pour la voie, en utilisant un convoi de transport, respectivement un convoi de traitement de la voie selon l'une des revendications 16 à 25,
**caractérisé en ce qu'**
au moins un wagon de transport de matériau (11a, 11b, 11c ; 100a, 100b, 100c) est utilisé pour transporter simultanément ou consécutivement et dans le cas d'un besoin accru ou durable en matériaux, également de façon répétitive au moins deux différents matériaux de construction de la voie ou fractions de matériaux de construction de la voie, ci-dessous exclusivement nommés matériaux de construction de la voie, vers un wagon de transport et wagon-silo situé en extrémité (10a) avec plusieurs caissons de réception du convoi, et **en ce que** les matériaux de construction de la voie sont ensuite distribués séparés les uns des autres dans un caisson de réception respectivement associé dudit wagon de transport et wagon-silo, à partir de son extrémité du wagon, puis transportés en direction longitudinale du convoi, par l'intermédiaire d'un wagon de transport et wagon-silo de ce type (10a, 10b), en direction du chantier ferroviaire,
les matériaux de construction de la voie étant transportés le long d'un wagon respectif par des dispositifs de transport de matériaux d'un caisson de réception respectif, en direction de l'autre extrémité du wagon et étant transférés le cas échéant de cette extrémité par le dispositif de transfert (70, respectivement 72) du caisson de réception concerné dans la zone de réception d'un caisson de réception associé d'un autre wagon de transport et wagon-silo de ce type (10b) directement voisin et
les matériaux de construction de la voie étant entreposés dans au moins l'un des wagons de transport et wagons-silos avec plusieurs caissons de réception et transportés en direction du chantier ferroviaire, en fonction des besoins en matériau respectif pour la construction de la voie.

27. Procédé selon la revendication 26, **caractérisé en ce que** dans le cas de plusieurs wagons de transport et wagons silos consécutifs, avec respectivement plusieurs caissons de réception pour l'entreposage des matériaux de construction de la voie, un wagon le plus proche du chantier ferroviaire est rempli en premier lieu.

28. Procédé selon la revendication 26 ou 27, **caractérisé en ce que** pour l'entreposage d'un matériau de construction de la voie, le matériau est transporté le long du wagon de transport et wagon-silo, devant être actuellement rempli, au moyen du dispositif de transport du caisson de réception réceptionnant le matériau, de façon plus lente que sur au moins un wagon de transport et wagon-silo précédent ou/et - après distribution à partir du caisson de réception, pour le transport ultérieur en direction du chantier ferroviaire - que sur au moins un wagon de transport et wagon-silo suivant.

29. Procédé selon l'une des revendications 26 à 28, **caractérisé en ce que** le wagon de transport de matériau est un wagon de transport à bennes (100a, 100b, 100c) avec plusieurs bennes de transport de matériau (102) ou un wagon de transport et wagon-silo (1 1 a, 11b, 11c) avec un seul caisson de réception ou également un wagon de transport et wagon-silo avec plusieurs caissons de réception.

30. Procédé pour la réception, l'entreposage et le cas échéant l'évacuation de matériaux vers, le cas échéant à partir d'un chantier, en utilisant un convoi de transport, respectivement un convoi de traitement de la voie selon l'une des revendications 16 à 25,
**caractérisé en ce que**
plusieurs matériaux différents ou fractions de matériaux différents à réceptionner ou à entreposer ou le cas échéant à évacuer, ci-dessous exclusivement nommés matériaux, sont amenés vers un wagon de transport et wagon-silo (10f) avec plusieurs caissons de réception et, séparés les uns des autres, ils sont distribués dans un caisson de réception respectivement associé de ce wagon de transport et wagon-silo, à partir de l'une des extrémités dudit wagon et entreposés dans ce wagon de transport et wagon-silo ou dans un wagon de transport et wagon-silo de ce type supplémentaire, qui est raccordé au premier wagon cité.

31. Procédé selon la revendication 30, **caractérisé en ce qu'**après l'entreposage sous utilisation d'au moins un wagon de transport de matériaux, du matériau à évacuer ou des matériaux à évacuer sont transportés, pour le transport du matériau au nombre d'un au moins, le matériau étant transféré par le wagon de transport et wagon-silo ou par un wagon de transport et wagon-silo de ce type plus éloigné du chantier ferroviaire, de l'extrémité du wagon qui est la plus éloignée du chantier ferroviaire vers le wagon de transport de matériau, dans le cas de différents matériaux, de façon simultanée ou consécutive et dans le cas d'un besoin accru ou continu d'évacuation de matériau, également de façon répétitive.

32. Procédé selon la revendication 30 ou 31, **caractérisé en ce qu'**en cas de besoin, la matériau entreposé ou les matériaux entreposés sont retransportés vers le chantier ferroviaire par le wagon de transport et wagon-silo.

33. Procédé selon l'une des revendications 30 à 32, **caractérisé en ce que** l'entreposage de matériau ou/et l'alimentation de matériau entreposé en retour vers le chantier ferroviaire sont précédés le cas échéant d'un traitement du matériau ou/et d'une préparation du matériau.

34. Procédé selon l'une des revendications 30 à 33, **caractérisé en ce que** les matériaux entreposés sont des déblais du chantier ferroviaire ou des matériaux extraits d'un matériau ou de matériaux de déblais du chantier ferroviaire ou triés à partir de ces derniers.

35. Procédé selon l'une des revendications 30 à 34, **caractérisé en ce que** dans le cas de plusieurs wagons de transport et wagons-silos consécutifs, avec respectivement plusieurs caissons de réception pour l'entreposage des matériaux, un des wagons les plus éloignés du chantier ferroviaire est rempli en premier lieu.

36. Procédé selon l'une des revendications 30 à 35, **caractérisé en ce que** pour l'entreposage d'un matériau, le matériau est transporté le long du wagon de transport et wagon-silo devant être rempli à ce moment là par le dispositif de transport du caisson de réception réceptionnant le matériau, à une vitesse plus lente que sur au moins un wagon de transport et wagon-silo précédent.

37. Procédé selon l'une des revendications 30 à 36, **caractérisé en ce que** le wagon de transport de matériau est un wagon de transport à bennes avec plusieurs bennes de transport ou un wagon de transport et wagon-silo avec un seul caisson de réception ou également un wagon de transport et wagon-silo avec plusieurs caissons de réception.
